# EUROPÄISCHE PATENTSCHRIFT

(11) **EP 3 949 007 B1**
(45) Veröffentlichungstag und Bekanntmachung des Hinweises auf die Patenterteilung: **06.05.2026**
(21) Anmeldenummer: 20720738.2
(22) Anmeldetag: 29.03.2020
(51) Int. Cl.: H01Q 1/12, H01Q 9/30, H01Q 13/10, H05B 3/84

(54) **ANTENNENSCHEIBE**
GLASS ANTENNA
ANTENNE DE VITRE

(30) Priorität: 29.03.2019 EP 19166110
(43) Veröffentlichungstag der Anmeldung: 09.02.2022
(73) Patentinhaber: Saint-Gobain Sekurit France, 60150 Thourotte (FR)
(72) Erfinder: BERTEL, David, 52062 Aachen (DE); FRANCOIS, Guillaume, 52064 Aachen (DE); DROSTE, Stefan, 52134 Herzogenrath (DE)
(74) Vertreter: Gebauer, Dieter Edmund
(86) Internationale Anmeldenummer: PCT/EP2020/058882
(87) Internationale Veröffentlichungsnummer: WO 2020/201170

(56) Entgegenhaltungen:
- EP-A1- 3 249 743
- EP-A1- 3 300 167
- EP-B1- 3 192 326
- DE-A1- 10 314 094

## Beschreibung

Die Erfindung liegt auf dem technischen Gebiet der Scheibenfertigung und betrifft eine Antennenscheibe mit einer oder mehreren integrierten Flächenantennen, eine Antennenscheibenanordnung, ein Verfahren zur Herstellung der Antennenscheibe, sowie deren Verwendung.

Moderne Kraftfahrzeuge verfügen über eine Vielzahl technischer Einrichtungen zum Senden und Empfangen von hochfrequenten elektromagnetischen Strahlungen, insbesondere um den Betrieb von Grunddiensten wie Rundfunkempfang, Mobiltelefonie, satellitengestützte Navigation (GPS) und drahtloses Internet (WLAN) zu ermöglichen. In der Mobiltelefonie ist die Einführung des Standards 5G vorgesehen, bei dem im Vergleich zum bisherigen Standard 4G vielfach höhere Datenraten und Kapazitäten erreicht werden können. 5G wird voraussichtlich den Frequenzbereich 0,6 bis 6 GHz nutzen. Dies stellt die Fahrzeughersteller vor neue Herausforderungen, da 5G auch die Anwendung der sogenannten MIMO (Multiple Input Multiple Output)-Technik vorsieht, bei der für die Datenübermittlung mehrere Sende- und Empfangsantennen genutzt werden.

Fahrzeugverglasungen aktueller Fahrzeuge weisen zunehmend vollflächige, elektrisch leitfähige und für sichtbares Licht transparente Schichten auf. Diese elektrisch leitfähigen Schichten dienen beispielsweise für den Schutz der Fahrzeuginnenräume vor Überhitzung durch Sonnenlicht, indem sie einfallende Wärmestrahlung reflektieren, wie beispielsweise aus EP 378917 A bekannt ist. Andererseits können elektrisch leitfähige Schichten durch Anlegen einer elektrischen Spannung eine gezielte Erwärmung der Scheibe bewirken, um Eis oder Beschlag zu entfernen, wie beispielsweise aus WO 2010/043598 A1 bekannt ist.

Elektrisch leitfähige Schichten sind undurchlässig für elektromagnetische Strahlung im Hochfrequenzbereich. Ist die Verglasung eines Fahrzeugs allseitig und vollflächig mit elektrisch leitfähigen Schichten ausgestattet, ist das Senden und Empfangen von elektromagnetischer Strahlung im Innenraum des Kraftfahrzeugs nicht mehr möglich. Für den Betrieb von fahrzeuginnenraumseitig angeordneten Sensoren wie Regensensoren, Kamerasystemen oder ortsfesten Antennen werden üblicherweise örtlich begrenzte Bereiche der elektrisch leitfähigen Schicht entschichtet. Diese entschichteten Bereiche, welche sogenannte Kommunikations- oder Datenübertragungsfenster bilden, sind beispielsweise aus EP 1605729 A2 bekannt.

Da durch transparente, elektrisch leitfähige Schichten die Farbgebung und Reflexionswirkung einer Scheibe beeinflusst wird, sind schichtfreie Kommunikationsfenster optisch sehr auffällig. Zudem können sich durch entschichtete Bereiche optische Störungen ergeben, so dass eine Positionierung im Sichtfeld des Fahrers zu vermeiden ist, wenn die Fahrsicherheit nicht beeinträchtigt werden soll. Aus diesem Grund werden Kommunikationsfenster an unauffälligen Positionen der Scheibe angeordnet, beispielsweise im Bereich des Innenspiegels einer Windschutzscheibe, und durch Schwarzdrucke und Kunststoffblenden abgedeckt.

Bekannt ist auch die Ausbildung einer Rasterung im Bereich des Kommunikationsfensters. Aus EP 0 717 459 A1, US 2003/0080909 A1 und DE 198 17 712 C1 sind Scheiben mit einer metallischen Schicht bekannt, die eine rasterförmige Entschichtung der metallischen Schicht aufweisen, die als Tiefpass-Filter für auftreffende hochfrequente elektromagnetische Strahlung wirkt. Aus der WO 2014060203 A1 ist eine Scheibe mit einer metallischen Schicht bekannt, deren rasterförmige Entschichtung durchlässig für hochfrequente elektromagnetische Strahlung ist.

Je nach Anwendung können derartige Kommunikationsfenster zu klein sein, um das Senden und Empfangen hochfrequenter elektromagnetischer Strahlung zu ermöglichen, wie es beispielsweise für Mobiltelefonie und satellitengestützte Navigation notwendig ist. Dies gilt insbesondere dann, wenn die dafür notwendige Antenne von der Scheibe weit entfernt angeordnet ist und durch ein kleines Kommunikationsfenster nur wenig Signalintensität in den Empfangsbereich der Antenne gelangen beziehungsweise nur wenig Signalintensität durch das Kommunikationsfenster nach außen gesendet werden kann. Dennoch erwartet der Benutzer, dass Mobiltelefone an jeder beliebigen Position im Innenraum eines Fahrzeugs betrieben werden können.

Die Verwendung von an der Karosserie befestigten Außenantennen für hochfrequente elektromagnetische Strahlung ist beispielsweise aus US 20140176374 A1 bekannt. Derartige Antennen beeinträchtigen jedoch das ästhetische Erscheinungsbild des Fahrzeugs, können Windgeräusche verursachen und sind empfindlich gegenüber Beschädigungen und Vandalismus. Um Außenantennen zu vermeiden, ist es beispielsweise aus DE 10106125 A1, DE 10319606 A1, EP 0720249 A2, US 2003/0112190 A1 und DE 19843338 C2 bekannt, die transparente, elektrisch leitfähige Schicht selbst als Flächenantenne einzusetzen. Dazu wird die elektrisch leitfähige Schicht mit einer Koppelelektrode galvanisch oder kapazitiv gekoppelt und das Antennensignal im Randbereich der Scheibe zur Verfügung gestellt. Das von der Flächenantenne ausgekoppelte Antennensignal wird einem Antennenverstärker zugeführt, der in Kraftfahrzeugen mit der metallischen Karosserie verbunden ist, wodurch ein hochfrequenztechnisch wirksames Bezugspotenzial für das Antennensignal vorgegeben wird. Die nutzbare Antennenspannung ergibt sich aus der Differenz zwischen dem Bezugspotenzial der Fahrzeugkarosserie und dem Potenzial des Antennensignals.

EP 3 300 167 A1 offenbart eine Scheibe mit einer Monopolantenne vom Unipolartyp. Die drahtförmige Monopolantenne verfügt über einen ersten Anschlussbereich, der als erste Elektrode dient. Eine elektrisch leitfähige Beschichtung der Scheibe verfügt über einen zweiten Anschlussbereich, der als zweite Elektrode dient.

EP 3 249 743 A1 offenbart eine Scheibe mit einer elektrisch leitfähigen Beschichtung, in die eine Schlitzantenne eingearbeitet ist. Ein Bereich der Beschichtung stellt ein Bezugspotential bereit. DE 103 14 094 A1 offenbart eine Scheibe, bei der ein als Schlitzantenne dienender segmentierter

Bereich von einem elektrischen Heizfeld durch eine Isolationslinien galvanisch getrennt ist.

EP 3 192 326 B1 offenbart eine Scheibe mit einer elektrisch leitfähigen Beschichtung, die beheizbar ist und mindestens ein für elektromagnetische Wellen durchlässiges Datenübertragungsfenster aufweist.

Demgegenüber besteht die Aufgabe der vorliegenden Erfindung darin, eine verbesserte Scheibe (im Weiteren zur einfacheren Bezugnahme als "Antennenscheibe" bezeichnet) mit einer oder mehreren integrierten Flächenantennen zur Verfügung zu stellen, die einen guten Empfang hochfrequenter elektromagnetischer Strahlung ermöglicht, insbesondere im Frequenzbereich der Mobiltelefonie gemäß dem Standard 5G, und einfach und kostengünstig herzustellen ist.

Diese und weitere Aufgaben werden nach dem Vorschlag der Erfindung durch eine Antennenscheibe gemäß dem unabhängigen Patentanspruch 1 gelöst. Vorteilhafte Ausgestaltungen der Erfindung ergeben sich aus den Unteransprüchen.

Erfindungsgemäß ist eine Antennenscheibe gezeigt, welche vorzugsweise der Abtrennung eines Innenraums von einer äußeren Umgebung dient. Vorzugsweise ist die Antennenscheibe eine Fahrzeugscheibe eines Kraftfahrzeugs, beispielsweise eine Windschutzscheibe (Fahrzeugantennenscheibe).

Die Antennenscheibe umfasst mindestens ein elektrisch isolierendes Substrat sowie mindestens eine elektrisch leitfähige, vorzugsweise transparente, Schicht auf dem Substrat, im Weiteren zur leichteren Bezugnahme als "Funktionsschicht" bezeichnet. Die Funktionsschicht ist beispielsweise direkt auf das Substrat aufgebracht. Möglich ist jedoch auch, dass sich zwischen der Oberfläche des Substrats und der Funktionsschicht eine oder mehrere weitere Schichten aus von dem Substrat und der Funktionsschicht verschiedenen Materialien befinden. Die Funktionsschicht wird typischer Weise von einer schichtfreien Randentschichtungszone der Antennenscheibe vollumfänglich umrandet, wobei die Randentschichtungszone unmittelbar an die Funktionsschicht angrenzt.

Die Antennenscheibe umfasst mindestens eine Antennenstruktur, insbesondere eine Mehrzahl von Antennenstrukturen. Im Weiteren erfolgt eine Beschreibung der Antennenstruktur:
Die bzw. jede Antennenstruktur umfasst eine elektrisch leitfähige Schicht mit Antennenfunktion, im Weiteren zur leichteren Bezugnahme als "Antennenschicht" bezeichnet, die zum Empfangen und/oder Senden hochfrequenter Antennensignale dient. Im Sinne vorliegender Erfindung sollen hochfrequente Antennensignale im Frequenzbereich von 600 MHz bis 6 GHz liegen, d.h. in dem für den Mobilfunkstandard 5G vorgesehenen Frequenzbereich. Die Antennenschicht ist vorzugsweise für sichtbares Licht transparent. Die Antennenschicht ist in Einklang mit dem gängigen Verständnis des Begriffs "Schicht" eine flächig-ausgedehnte Struktur, wobei eine minimale Abmessung in der Fläche die Schichtdicke um ein Vielfaches übersteigt, z.B. um das 100-fache oder 1000-fache. Insbesondere dient die Antennenschicht als Flächenantenne und ist nicht linienförmig ausgebildet, d.h. die Antennenschicht ist insbesondere keine Drahtantenne oder Schlitzantenne.

Die mindestens eine Antennenschicht ist von der Funktionsschicht galvanisch getrennt, wobei ein hochfrequenztechnischer Widerstand zwischen der Antennenschicht und der Funktionsschicht für von der Antennenschicht empfangene und/oder gesendete hochfrequente Antennensignale mindestens 10 Ohm, vorzugsweise mindestens 30 Ohm, stärker bevorzugt mindestens 50 Ohm, beträgt. Der hochfrequenztechnische Widerstand ist der elektrische Widerstand zwischen der Antennenschicht und der Funktionsschicht für von der Antennenschicht empfangene und/oder gesendete Antennensignale. Somit ist der elektrische Widerstand zwischen Antennenschicht und Funktionsschicht für hochfrequente Antennensignale hochohmig und die Antennenschicht ist von der Funktionsschicht hochfrequenztechnisch stark entkoppelt.

Die Antennenschicht der mindestens einen Antennenstruktur weist einen ersten Anschlussbereich bzw. Signalleiteranschlussbereich auf, der als erste (Koppel-)Elektrode zum Aus- und/oder Einkoppeln von von der Antennenschicht empfangenen und/oder gesendeten hochfrequenten Antennensignalen dient. Die Funktionsschicht weist mindestens einen zweiten Anschlussbereich bzw. Masseleiteranschlussbereich auf, der als zweite (Koppel-)Elektrode zum Bereitstellen eines Bezugspotentials für die Antennensignale dient.

Zur elektrischen Verbindung mit einer Empfangs- und/oder Sendeelektronik ist der erste Anschlussbereich mit einer Signalleitung elektrisch koppelbar bzw. gekoppelt, z.B. galvanisch oder kapazitiv. Zudem ist der zweite Anschlussbereich mit einer Masseleitung elektrisch koppelbar bzw. gekoppelt, z.B. galvanisch oder kapazitiv.

Die von der Antennenschicht galvanisch getrennte und für hochfrequente Antennensignale einen hochohmigen elektrischen Widerstand zur Antennenschicht aufweisende Funktionsschicht stellt ein hochfrequenztechnisch wirksames Bezugspotenzial für die Antennensignale bereit. Die nutzbare Antennenspannung ergibt sich aus der Differenz zwischen dem Bezugspotenzial der Funktionsschicht und dem Potenzial der Antennensignale.

Die Funktionsschicht kann somit in vorteilhafter Weise als elektrische Masse fungieren, wenn sie von der Antennenschicht galvanisch getrennt und hochfrequenztechnisch entkoppelt ist. Auf diese Weise kann ein Bezugspotential für die von der Antennenschicht empfangenen Antennensignale in einfacher Weise und unabhängig von der Umgebung der Antennenscheibe bereitgestellt werden. Es ist beispielsweise nicht erforderlich ein Bezugspotential durch die metallische Fahrzeugkarosserie vorzugeben, wodurch sich die Installation der Antennenscheibe vereinfacht und die Funktion der integrierten Flächenantenne auch unabhängig vom Fahrzeug realisierbar ist. Bei der Verwendung in Gebäuden ist die Bereitstellung eines Bezugspotentials mitunter nur mit größerem Aufwand zu realisieren, was erfindungsgemäß in vorteilhafter Weise vermieden werden kann. Die erfindungsgemäße Antennenscheibe ermöglicht somit in vorteilhafter Weise eine Integration sowohl der als Flächenantenne wirkenden Antennenschicht als auch der das Bezugspotential bereitstellenden elektrischen Masse in die Antennenscheibe. Insbesondere kann auch der Durchtritt von hochfrequenten elektromagnetischen Strahlungen durch ein Kommunikationsfenster vermieden werden. Zudem können mehrere jeweils als Flächenantenne dienende Antennenschichten in einfacher Weise in einer selben Antennenscheibe realisiert werden. Dies ermöglicht insbesondere den Empfang und/oder das Senden von Mobilfunksignalen gemäß dem neuen Standard 5G. Die als Flächenantenne dienende Antennenschicht der erfindungsgemäßen Antennenscheibe kann gleichermaßen zum Aussenden von Antennensignalen dienen. Die Flächenantenne der Antennenscheibe ist vorzugsweise in Form einer Monopolantenne ausgebildet. In diesem Fall sind die Antennenschicht und die Funktionsschicht für die Funktion der Antennenschicht als Monopolantenne in entsprechender Weise ausgebildet.

Die Antennenschicht der bzw. jeder Antennenstruktur umfasst weiterhin eine Isolationslinie, durch welche die Funktionsschicht in zwei Funktionsschichtzonen elektrisch unterteilt ist, die galvanisch voneinander getrennt, aber hochfrequenztechnisch so gekoppelt sind, dass ein hochfrequenztechnischer Widerstand für hochfrequente Antennensignale weniger als 1 Ohm beträgt. Wesentlich hierbei ist, dass in (nur) einer der beiden Funktionsschichtzonen der zweite Anschlussbereich (Masseleiteranschlussbereich) enthalten ist. Der einfacheren Bezugnahme halber, wird die den zweiten Anschlussbereich enthaltende Funktionsschichtzone als zweite Funktionsschichtzone, die andere Funktionsschichtzone als erste Funktionsschichtzone bezeichnet.

Um zu erreichen, dass ein hochfrequenztechnischer Widerstand für hochfrequente Antennensignale weniger als 1 Ohm beträgt, weist die Isolationslinie eine Breite von weniger als 150 µm auf. Die beiden Funktionsschichtzonen sind dann hochfrequenztechnisch niederohmig miteinander verbunden. Durch die Isolationslinie wird somit eine den Masseleiteranschlussbereich enthaltende Funktionsschichtzone erzeugt (d.h. zweite Funktionsschichtzone), welche von der übrigen Funktionsschicht (d.h. erste Funktionsschichtzone) galvanisch getrennt ist, so dass ein in der Funktionsschicht geleiteter Strom (z.B. Heizstrom der Funktionsschicht) nicht in die den Masseleiteranschlussbereich enthaltende Funktionsschichtzone eingeleitet werden kann. Gleichzeitig können hochfrequente Antennensignale die Isolationslinie passieren.

In der erfindungsgemäßen Antennenscheibe ist die Antennenschicht der mindestens einen Antennenstruktur zumindest in senkrechter Sicht durch das mindestens eine Substrat zumindest teilweise, insbesondere vollständig, innerhalb einer Ausnehmung der Funktionszone angeordnet.

Bei unmittelbar vorstehender Ausgestaltung der erfindungsgemäßen Antennenscheibe ist es vorteilhaft, wenn die Antennenschicht und die Funktionsschicht der mindestens einen Antennenstruktur auf derselben Oberfläche des mindestens einen Substrats angeordnet sind. Die Antennenschicht der mindestens einen Antennenstruktur befindet sich dann zumindest teilweise, insbesondere vollständig, innerhalb einer Ausnehmung der Funktionszone, d.h. nicht nur in senkrechter Sicht durch das mindestens eine Substrat, sondern auch bezogen auf die Schichtebene der Funktionsschicht. In diesem Fall ist die mindestens eine Antennenschicht durch einen elektrisch isolierenden Bereich (im Weiteren als "Isolationszone" bezeichnet), der zu diesem Zweck teilweise oder vollständig frei ist von elektrisch leitfähigem Material, insbesondere Material der Funktionsschicht, galvanisch getrennt. Der durch die Isolationszone bedingte räumliche Abstand zwischen der Antennenschicht und der Funktionsschicht ist so gewählt, dass ein Widerstand von mindestens 10 Ohm, vorzugsweise mindestens 50 Ohm, für von der Antennenschicht empfangene und/oder gesendete hochfrequente Antennensignale gegeben ist. Zu diesem Zweck beträgt ein minimaler Abstand der Antennenschicht von der Funktionsschicht wenigstens 0,5 mm und liegt insbesondere im Bereich von 0,5 mm bis 5 mm. Die Isolationszone kann insbesondere durch Entfernen der Funktionsschicht hergestellt sein. Die Antennenschicht, die Funktionsschicht und die Isolationszone sind unmittelbar benachbart zueinander angeordnet. Vorzugsweise ist die Ausnehmung durch vollständiges Entfernen der Funktionsschicht hergestellt.

Gemäß einer alternativen Ausgestaltung sind die Antennenschicht und die Funktionsschicht der mindestens einen Antennenstruktur auf verschiedenen Oberflächen des mindestens einen Substrats, insbesondere auf verschiedenen Oberflächen mehrerer Substrate, angeordnet. Hierbei ist die Antennenschicht im verbauten Zustand der Antennenscheibe vorzugsweise näher zum Innenraum angeordnet als die Funktionsschicht. Wesentlich hierbei ist, dass sich die mindestens eine Antennenschicht in senkrechter Sicht durch das Substrat (d.h. bei orthogonaler Projektion auf das Substrat) zumindest teilweise innerhalb einer in der Funktionsschicht ausgebildeten Ausnehmung befindet, die teilweise oder vollständig frei ist von der Funktionsschicht, so dass die Ausnehmung durchlässig für hochfrequente elektromagnetische Strahlung ist, welche von der Antennenschicht empfangen und/oder gesendet werden kann. Bei dieser Ausgestaltung muss die Ausnehmung also nicht vollständig frei von der leitfähigen Schicht sein, sondern es muss lediglich die Transmission der hochfrequenten elektromagnetischen Strahlung gewährleistet werden. Die Ausnehmung bzw. Durchlassbereich ist zu diesem Zweck entweder vollständig entschichtet oder mit einer Rasterung aus dem Material der Funktionsschicht versehen, die durchlässig für hochfrequente elektromagnetische Strahlung ist, welche von der Antennenschicht empfangen werden kann. Eine solche Rasterung geht aus der eingangs genannten WO 2014060203 A1 hervor, auf deren Offenbarung in vollem Umfang Bezug genommen wird, insbesondere was die Ausgestaltung der für hochfrequente elektromagnetische Strahlung durchlässigen Rasterung betrifft. Der Durchlassbereich ist zu mindestens 70%, vorzugsweise zu mindestens 80%, stärker bevorzugt zu mindestens 90% durchlässig für hochfrequente elektromagnetische Strahlung.

Gemäß einer Ausgestaltung der erfindungsgemäßen Antennenscheibe, bei welcher die Antennenschicht zumindest in senkrechter Sicht durch das mindestens eine Substrat innerhalb einer Ausnehmung der Funktionszone angeordnet ist, umfasst die mindestens eine Antennenstruktur eine Isolationslinie, welche einen die Ausnehmung begrenzenden (von der Funktionsschicht gebildeten) Ausnehmungsrand vollständig umgibt. In diesem Fall umgibt die den zweiten Anschlussbereich enthaltende zweite Funktionsschichtzone die Ausnehmung vollständig. Dies gilt sowohl für den Fall, dass die Ausnehmung randständig der Funktionsschicht angeordnet ist, wie auch für den Fall, dass die Ausnehmung vollständig innerhalb der Funktionsschicht angeordnet ist. Es versteht sich, dass eine randständige Ausnehmung nur durch den von der Funktionsschicht gebildeten Ausnehmungsrand definiert wird, so dass die zweite Funktionsschichtzone nur den Ausnehmungsrand umgeben kann, jedoch nicht den "offenen" Rand der Ausnehmung, an dem sich kein Material der Funktionsschicht befindet.

Bei unmittelbar vorstehender Ausgestaltung der erfindungsgemäßen Antennenscheibe ist es vorteilhaft, wenn die Isolationslinie, welche sich von einem ersten Isolationslinie-Endpunkt zu einem zweiten Isolationslinie-Endpunkt erstreckt, so ausgebildet ist, dass mindestens ein Isolationslinie-Endpunkt, insbesondere beide Isolationslinie-Endpunkte, auf einem nicht Teil der Ausnehmung bildenden Funktionsschichtrand der Funktionsschicht liegen.

Gemäß einer alternativen Ausgestaltung der erfindungsgemäßen Antennenscheibe, bei welcher die Antennenschicht zumindest in senkrechter Sicht durch das mindestens eine Substrat innerhalb einer Ausnehmung der Funktionszone angeordnet ist, umfasst die mindestens eine Antennenstruktur eine Isolationslinie, welche einen die Ausnehmung begrenzenden (von der Funktionsschicht gebildeten) Ausnehmungsrand nicht vollständig umgibt. In diesem Fall umgibt die den zweiten Anschlussbereich enthaltende zweite Funktionsschichtzone die Ausnehmung nicht vollständig. Dies gilt sowohl für den Fall, dass die Ausnehmung randständig der Funktionsschicht angeordnet ist, wie auch für den Fall, dass die Ausnehmung vollständig innerhalb der Funktionsschicht angeordnet ist.

Bei unmittelbar vorstehender Ausgestaltung der erfindungsgemäßen Antennenscheibe ist es vorteilhaft, wenn die Isolationslinie, welche sich von einem ersten Isolationslinie-Endpunkt zu einem zweiten Isolationslinie-Endpunkt erstreckt, so ausgebildet ist, dass mindestens ein Isolationslinie-Endpunkt, insbesondere beide Isolationslinie-Endpunkte, auf dem Ausnehmungsrand liegen.

Eine Ausnehmung der Funktionsschicht ist beispielsweise vollständig innenliegend der Funktionsschicht angeordnet. In diesem Fall ist die Antennenschicht vollumfänglich von der Funktionsschicht umgeben, wobei sich die Isolationszone zwischen der Antennenschicht und der Funktionsschicht befindet, wenn sich die Antennenschicht und die Funktionsschicht auf derselben Oberfläche des mindestens einen Substrats befinden.

Alternativ ist eine Ausnehmung der Funktionsschicht randständig der Funktionsschicht angeordnet und ist durch eine Einsenkung bzw. Einbuchtung des Rands der Funktionsschicht ausgebildet. In diesem Fall ist die Antennenschicht teilumfänglich von der Funktionsschicht umgeben, wobei lediglich ein an den Scheibenrand angrenzender Abschnitt der Antennenschicht nicht von der Funktionsschicht umgeben ist ("offener Rand der Ausnehmung"). Auch in diesem Fall befindet sich die Isolationszone zwischen der Antennenschicht und der Funktionsschicht, wenn die Antennenschicht und die Funktionsschicht auf derselben Oberfläche des mindestens einen Substrats angeordnet sind, wobei die Antennenschicht, die Funktionsschicht und die Isolationszone unmittelbar benachbart zueinander angeordnet sind. Die Ausnehmung wird von einem Ausnehmungsrand begrenzt, der von der Funktionsschicht gebildet wird. Der am Scheibenrand angeordneten Rand der Antennenschicht ist vorzugsweise in Flucht zu einem Rand der Funktionsschicht angeordnet (aber hiervon getrennt durch die Isolationszone). Vorzugsweise grenzt der zum Scheibenrand benachbarte Rand der Antennenschicht unmittelbar an die schichtfreie Randentschichtungszone der Antennenscheibe an.

Wenn die Antennenschicht innerhalb einer schichtfreien Ausnehmung der Funktionsschicht angeordnet ist und die Antennenschicht aus dem Material der Funktionsschicht gebildet wird, ist der Begriff "Ausnehmung" der Funktionsschicht so zu verstehen, dass die Antennenschicht nicht Teil der Funktionsschicht ist.

Gemäß einer Ausgestaltung der erfindungsgemäßen Antennenscheibe besteht die Antennenschicht der bzw. jeder Antennenstruktur vorteilhaft aus demselben Material wie die Funktionsschicht und ist aus der Funktionsschicht gebildet, wobei die zwischen Funktionsschicht und Antennenschicht befindliche Isolationszone durch teilweises oder vollständiges Entfernen der Funktionsschicht hergestellt ist. Durch diese Maßnahme kann die Antennenschicht in einfacher und kostengünstiger Weise aus der Funktionsschicht selbst hergestellt werden.

Möglich ist jedoch auch, dass die Antennenschicht aus einem von der Funktionsschicht verschiedenen Material besteht und beispielsweise in Form einer auf das Substrat aufgebrachten Metallfolie, beispielsweise einer Kupfer-, Silber-, Gold- oder Aluminiumfolie, ausgebildet ist. Die elektrisch leitfähige Folie weist vorteilhaft eine Dicke von 50 µm bis 1000 µm und bevorzugt von 100 µm bis 600 µm auf. Die elektrisch leitfähige Folie hat vorteilhafterweise eine Leitfähigkeit von 1*106 S/m bis 10*107 S/m und bevorzugt von 3,5*107 S/m bis 6,5*107 S/m. Denkbar ist auch, eine mit einem Metall, beispielsweise Kupfer, Silber, Gold oder Aluminium, beschichtete Trägerfolie oder Trägerscheibe einzusetzen. Die Trägerfolie oder Trägerscheibe enthält oder besteht bevorzugt aus einem Polymer, insbesondere Polyvinylbutyral (PVB), Ethylenvinylacetat (EVA), Polyurethan (PU), Polyethylenterephthalat (PET) oder Kombinationen daraus. Derartige Folien sind vorzugsweise auf das Substrat geklebt, beispielsweise mittels eins dünnen Klebstofffilms oder eines doppelseitigen Klebebands.

Alternativ besteht die Antennenschicht aus einer gedruckten und eingebrannten elektrisch leitfähigen Paste, bevorzugt eine silberhaltige Siebdruckpaste. Eine vorteilhafte gedruckte Antennenschicht weist eine Dicke von 3 µm bis 20 µm und/oder einen Flächenwiderstand von 0,001 Ohm/Quadrat bis 0,03 Ohm/Quadrat, bevorzugt von 0,002 Ohm/Quadrat bis 0,018 Ohm/Quadrat, auf. Derartige Antennenschichten sind im industriellen Fertigungsprozess leicht zu integrieren und kostengünstig herzustellen.

Jede Antennenstruktur umfasst eine Antennenschicht, einen ersten Anschlussbereich und einen zweiten Anschlussbereich, sowie eine Isolationslinie. Ist die Antennenschicht zumindest teilweise, insbesondere vollständig, innerhalb einer Ausnehmung angeordnet und sind die Antennenschicht und die Funktionsschicht auf derselben Oberfläche des Substrats angeordnet, umfasst die Antennenstruktur auch eine Isolationszone.

Die Funktionsschicht ist auf einer Oberfläche des Substrats angeordnet und bedeckt bzw. überdeckt die Oberfläche des Substrats teilweise, jedoch vorzugsweise großflächig. Der Ausdruck "großflächig" bedeutet, dass mindestens 50%, mindestens 60%, mindestens 70%, mindestens 75% oder bevorzugt mindestens 90% der Oberfläche des Substrats von der Funktionsschicht bedeckt (z.B. beschichtet) ist. Insbesondere kann sich die Funktionsschicht auch über die gesamte Oberfläche des Substrats erstrecken, mit Ausnahme eines oder mehrerer schichtfreier Bereiche, welche die Antennenschicht(en) von der Funktionsschicht galvanisch trennen oder einen Durchlassbereich bilden. Die Funktionsschicht kann sich aber auch über kleinere Anteile der Oberfläche des Substrats erstrecken, beispielsweise kleiner 50 %, kleiner 30 % oder kleiner 20 %, was beispielsweise gewünscht sein kann, wenn nur ein kleiner Bereich der Antennenscheibe durch die Funktionsschicht elektrisch beheizt werden soll. Erfindungsgemäß ist eine großflächige Bedeckung des Substrats mit der Funktionsschicht bevorzugt.

Das mindestens eine Substrat enthält oder besteht bevorzugt aus Glas, besonders bevorzugt Flachglas, Floatglas, Quarzglas, Borosilikatglas, Kalk-Natron-Glas, oder klare Kunststoffe, vorzugsweise starre klare Kunststoffe, insbesondere Polyethylen, Polypropylen, Polycarbonat, Polymethylmethacrylat, Polystyrol, Polyamid, Polyester, Polyvinylchlorid und/oder Gemische davon. Geeignete Gläser sind beispielsweise aus EP 0 847 965 B1 bekannt.

Die Dicke des mindestens einen Substrats kann breit variieren und den Erfordernissen des Einzelfalls angepasst werden. Vorzugsweise werden Substrate mit den Standardstärken von 1,0 mm bis 25 mm und bevorzugt von 1,4 mm bis 2,1 mm verwendet. Die Größe des Substrats kann breit variieren und richtet sich nach der Verwendung.

Das Substrat kann eine beliebige dreidimensionale Form aufweisen. Vorzugsweise hat die dreidimensionale Form keine Schattenzonen, so dass sie beispielsweise durch Kathodenzerstäubung beschichtet werden kann. Bevorzugt ist das Substrat planar oder leicht oder stark in eine Richtung oder in mehrere Richtungen des Raumes gebogen. Das Substrat kann farblos oder gefärbt sein.

Die Antennenscheibe ist beispielsweise in Form einer Einzelscheibe oder einer Verbundscheibe ausgebildet. Die Verbundscheibe umfasst in der Regel zwei vorzugsweise transparente Substrate, welche einer Innen- und Außenscheibe entsprechen, die durch zumindest eine thermoplastische Klebeschicht fest miteinander verbunden sind, wobei sich die mindestens eine Funktionsschicht auf zumindest einer Oberfläche zumindest eines der beiden Substrate der Verbundscheibe befindet. Vorzugsweise befindet sich die mindestens eine Funktionsschicht auf einer innenliegenden Oberfläche der Verbundscheibe, um diese vor äußeren Einflüssen zu schützen.

Die thermoplastische Zwischenschicht enthält oder besteht aus mindestens einem thermoplastischen Kunststoff, bevorzugt Polyvinylbutyral (PVB), Ethylenvinylacetat (EVA) und/oder Polyethylenterephthalat (PET). Die thermoplastische Zwischenschicht kann aber auch beispielsweise Polyurethan (PU), Polypropylen (PP), Polyacrylat, Polyethylen (PE), Polycarbonat (PC), Polymethylmetacrylat, Polyvinylchlorid, Polyacetatharz, Gießharz, Acrylat, fluorinierte Ethylen-Propylen, Polyvinylfluorid und/oder Ethylen-Tetrafluorethylen, oder ein Copolymer oder Gemisch davon enthalten. Die thermoplastische Zwischenschicht kann durch eine oder mehrere übereinander angeordnete thermoplastische Folien ausgebildet werden, wobei die Dicke einer thermoplastischen Folie bevorzugt von 0,25 mm bis 1 mm beträgt, typischerweise 0,38 mm oder 0,76 mm.

Die Antennenscheibe weist beispielsweise einen umlaufenden Randbereich mit einer Breite von 2 mm bis 50 mm, bevorzugt von 5 mm bis 20 mm auf, der nicht mit der Funktionsschicht versehen ist. Die Funktionsschicht weist vorteilhaft keinen Kontakt zur Atmosphäre auf und ist beispielsweise im Inneren einer Verbundscheibe durch die thermoplastische Zwischenschicht vor Beschädigungen und Korrosion geschützt.

Die Funktionsschicht ist vorzugsweise transparent für sichtbares Licht. Vorzugsweise sind auch das Substrat sowie die Antennenscheibe transparent für sichtbares Licht. Im Sinne vorliegender Erfindung bedeutet "transparent", dass die Gesamttransmission der Antennenscheibe den gesetzlichen Bestimmungen für Windschutzscheiben und vordere Seitenscheiben entspricht und für sichtbares Licht bevorzugt eine Durchlässigkeit von mehr als 70% und insbesondere von mehr als 75% aufweist. Für hintere Seitenscheiben und Heckscheiben kann "transparent" auch 10% bis 70% Lichttransmission bedeuten. In einer vorteilhaften Ausgestaltung ist die Funktionsschicht eine Einzelschicht oder ein Schichtaufbau aus mehreren Einzelschichten mit einer Gesamtdicke von kleiner oder gleich 2 µm, besonders bevorzugt kleiner oder gleich 1 µm. Vorzugsweise hat die Antennenscheibe eine Transparenz für sichtbares Licht von mehr als 85%.

Die Funktionsschicht kann prinzipiell jede elektrisch leitfähige Schicht sein, die für die Antennenscheibe eine bestimmte vorgebare Funktion erfüllt.

Beispielsweise ist die Funktionsschicht eine Schicht mit Sonnenschutz-Wirkung. Eine solche Schicht mit Sonnenschutzwirkung weist reflektierende Eigenschaften im Infrarot-Bereich und damit im Bereich der Sonneneinstrahlung auf, wodurch ein Aufheizen des Innenraums eines Gebäudes oder Kraftfahrzeugs infolge von Sonnenstrahlung vorteilhaft vermindert wird. Schichten mit Sonnenschutzwirkung sind dem Fachmann wohlbekannt und enthalten typischerweise zumindest ein Metall, insbesondere Silber oder eine silberhaltige Legierung. Die Schicht mit Sonnenschutzwirkung kann eine Abfolge mehrerer Einzelschichten umfassen, insbesondere zumindest eine metallische Schicht und dielektrische Schichten, die beispielsweise zumindest ein Metalloxid enthalten. Das Metalloxid enthält bevorzugt Zinkoxid, Zinnoxid, Indiumoxid, Titanoxid, Siliziumoxid, Aluminiumoxid oder dergleichen sowie Kombinationen von einem oder mehreren daraus. Das dielektrische Material enthält beispielsweise Siliziumnitrid, Siliziumcarbid oder Aluminiumnitrid. Schichten mit Sonnenschutzwirkung sind beispielsweise bekannt aus DE 10 2009 006 062 A1, WO 2007/101964 A1, EP 0 912 455 B1, DE 199 27 683 C1, EP 1 218 307 B1 und EP 1 917 222 B1.

Die Dicke einer Schicht mit Sonnenschutzwirkung kann breit variieren und den Erfordernissen des Einzelfalls angepasst werden, wobei eine Schichtdicke von 10 nm bis 5 µm und insbesondere von 30 nm bis 1 µm bevorzugt ist. Der Flächenwiderstand einer Schicht mit Sonnenschutzwirkung beträgt bevorzugt von 0,35 Ohm/Quadrat bis 200 Ohm/Quadrat, bevorzugt 0,5 Ohm/Quadrat bis 200 Ohm/Quadrat, ganz besonders bevorzugt von 0,6 Ohm/Quadrat bis 30 Ohm/Quadrat, und insbesondere von 2 Ohm/Quadrat bis 20 Ohm/Quadrat. Die Schicht mit Sonnenschutzwirkung weist beispielsweise gute infrarotreflektierende Eigenschaften und/oder besonders niedrige Emissivität (Low-E) auf.

Die Funktionsschicht kann beispielsweise auch eine elektrisch beheizbare Schicht sein, durch welche die Antennenscheibe mit einer Heizfunktion versehen wird. Solche beheizbaren Schichten sind dem Fachmann an sich bekannt. Sie enthalten typischerweise eine oder mehrere, beispielsweise zwei, drei oder vier elektrisch leitfähige Schichten. Diese Schichten enthalten oder bestehen bevorzugt aus zumindest einem Metall, beispielsweise Silber, Gold, Kupfer, Nickel und oder Chrom, oder einer Metalllegierung und enthalten bevorzugt mindestens 90 Gew. % des Metalls, insbesondere mindestens 99,9 Gew. % des Metalls. Solche Schichten weisen eine besonders vorteilhafte elektrische Leitfähigkeit bei gleichzeitiger hoher Transmission im sichtbaren Spektralbereich auf. Die Dicke einer Einzelschicht beträgt bevorzugt von 5 nm bis 50 nm, besonders bevorzugt von 8 nm bis 25 nm. Bei einer solchen Dicke wird eine vorteilhaft hohe Transmission im sichtbaren Spektralbereich und eine besonders vorteilhafte elektrische Leitfähigkeit erreicht.

Typischerweise ist jeweils zwischen zwei benachbarten elektrisch leitfähigen Schichten der elektrisch beheizbaren Funktionsschicht zumindest eine dielektrische Schicht angeordnet. Bevorzugt ist unterhalb der ersten und/oder oberhalb der letzten elektrisch leitfähigen Schicht eine weitere dielektrische Schicht angeordnet. Eine dielektrische Schicht enthält zumindest eine Einzelschicht aus einem dielektrischen Material, beispielsweise enthaltend ein Nitrid wie Siliziumnitrid oder ein Oxid wie Aluminiumoxid. Dielektrische Schicht können aber auch mehrere Einzelschichten umfassen, beispielsweise Einzelschichten aus einem dielektrischen Material, Glättungsschichten, Anpassungsschichten, Blockerschichten und/oder Antireflexionsschichten. Die Dicke einer dielektrischen Schicht beträgt beispielsweise von 10 nm bis 200 nm.

Die elektrisch beheizbare Funktionsschicht ist mit mindestens zwei Sammelleitern elektrisch verbunden, durch die ein Heizstrom in die Funktionsschicht eingespeist werden kann. Die Sammelleiter sind bevorzugt im Randbereich der elektrisch leitfähigen Schicht entlang einer Seitenkante auf der elektrisch leitfähigen Schicht angeordnet. Die Länge des Sammelleiters ist typischerweise im Wesentlichen gleich der Länge der Seitenkante der elektrisch leitfähigen Schicht, kann aber auch etwas größer oder kleiner sein. Vorzugsweise sind zwei Sammelleiter auf der elektrisch leitfähigen Schicht angeordnet, im Randbereich entlang zweier gegenüberliegenden Seitenkanten der elektrisch leitfähigen Schicht. Die Breite des Sammelleiters beträgt bevorzugt von 2 mm bis 30 mm, besonders bevorzugt von 4 mm bis 20 mm. Die Sammelleiter sind typischer Weise jeweils in Form eines Streifens ausgebildet, wobei die längere seiner Dimensionen als Länge und die weniger lange seiner Dimensionen als Breite bezeichnet wird.

Die Sammelleiter sind beispielsweise als aufgedruckte und eingebrannte leitfähige Struktur ausgebildet. Der aufgedruckte Sammelleiter enthält zumindest ein Metall, bevorzugt Silber. Die elektrische Leitfähigkeit wird bevorzugt über Metallpartikel, enthalten im Sammelleiter, besonders bevorzugt über Silberpartikel, realisiert. Die Metallpartikel können sich in einer organischen und/oder anorganischen Matrix wie Pasten oder Tinten befinden, bevorzugt als gebrannte Siebdruckpaste mit Glasfritten. Die Schichtdicke des aufgedruckten Sammelleiters beträgt bevorzugt von 5 µm bis 40 µm, besonders bevorzugt von 8 µm bis 20 µm und ganz besonders bevorzugt von 10 µm bis 15 µm. Aufgedruckte Sammelleiter mit diesen Dicken sind technisch einfach zu realisieren und weisen eine vorteilhafte Stromtragfähigkeit auf. Alternativ kann der Sammelleiter aber auch als Streifen einer elektrisch leitfähigen Folie ausgebildet sein. Der Sammelleiter enthält dann beispielsweise zumindest Aluminium, Kupfer, verzinntes Kupfer, Gold, Silber, Zink, Wolfram und/oder Zinn oder Legierungen davon. Der Streifen hat bevorzugt eine Dicke von 10 µm bis 500 µm, besonders bevorzugt von 30 µm bis 300 µm. Sammelleiter aus elektrisch leitfähigen Folien mit diesen Dicken sind technisch einfach zu realisieren und weisen eine vorteilhafte Stromtragfähigkeit auf. Der Streifen kann mit der elektrisch leitfähigen Struktur beispielsweise über eine Lotmasse, über einen elektrisch leitfähigen Kleber oder durch direktes Auflegen elektrisch leitend verbunden sein.

Die elektrisch leitfähige Schicht kann auch eine Flächenelektrode sein, beispielsweise die Flächenelektrode einer Verbundscheibe mit elektrisch schaltbaren oder regelbaren optischen Eigenschaften. Solche Verbundscheiben enthalten elektrisch schaltbare oder regelbare Funktionselemente, beispielsweise SPD-(suspended particle device), PDLC-(polymer dispersed liquid crystal), elektrochrome oder elektrolumineszente Funktionselemente und sind dem Fachmann an sich bekannt. Die Flächenelektroden enthalten zumindest ein Metall, eine Metalllegierung oder ein transparentes leitfähiges Oxid (transparent conducting oxide, TCO), beispielsweise Silber, Molybdän, Indium-Zinnoxid (ITO) oder Aluminium-dotiertes Zinkoxid, und weisen Schichtdicken beispielsweise von 200 nm bis 2 µm auf. Die elektrisch leitfähige Schicht kann auch eine polymere elektrisch leitfähige Schicht sein, beispielsweise enthaltend zumindest ein konjugiertes Polymer oder ein mit leitfähigen Partikeln versehenes Polymer.

Die Funktionsschicht oder eine Trägerfolie mit der Funktionsschicht kann auf einer Oberfläche einer Einzelscheibe (Substrat) angeordnet sein. Im Falle eines Scheibenverbundes aus zwei Scheiben (Substrate) befindet sich eine vorzugsweise transparente Funktionsschicht auf einer innenliegenden Oberfläche der einen und/oder der anderen Scheibe. Im Falle eines Scheibenverbunds aus mehr als zwei Scheiben können sich auch mehrere vorzugsweise transparente Funktionsschichten auf mehreren innenliegenden Seiten der Scheiben befinden. Alternativ kann die Funktionsbeschichtung zwischen zwei thermoplastischen Zwischenschichten eingebettet sein. Die Funktionsschicht ist dann bevorzugt auf eine Trägerfolie oder Trägerscheibe aufgebracht. Die Trägerfolie oder Trägerscheibe enthält bevorzugt ein Polymer, insbesondere Polyvinylbutyral (PVB), Ethylenvinylacetat (EVA), Polyurethan (PU), Polyethylenterephthalat (PET) oder Kombinationen daraus.

Wenn die Antennenscheibe als Verbundscheibe ausgebildet ist, ist es bevorzugt, wenn die Signalleitung und die Masseleitung in Form eines Flachleiters ausgebildet sind. Dabei ist der Flachleiter bevorzugt als Streifenleiter und insbesondere als koplanarer Streifenleiter ausgebildet, dessen Signalleitung mit der Antennenschicht elektrisch leitend gekoppelt ist und dessen Schirmung (Masseleitung) mit der Funktionsschicht elektrisch leitend gekoppelt ist. Elektrisch leitend gekoppelt bedeutet hier bevorzugt galvanisch verbunden. Alternativ kann die Signalleitung kapazitiv mit der Antennenschicht gekoppelt sein und die Masseleitung kann kapazitiv mit der Funktionsschicht gekoppelt sein. Die Signalleitung und die Masseleitung können auch als separate Flachleiter ausgebildet sein.

Der Streifenleiter ist bevorzugt als Folienleiter, insbesondere flexibler Folienleiter (Flachbandleiter) ausgebildet. Unter Folienleiter wird ein elektrischer Leiter verstanden, dessen Breite deutlich größer ist als seine Dicke. Ein solcher Folienleiter ist beispielsweise ein Streifen oder Band enthaltend oder bestehend aus Kupfer, verzinntem Kupfer, Aluminium, Silber, Gold oder Legierungen davon. Der Folienleiter weist beispielsweise eine Breite von 2 mm bis 16 mm und eine Dicke von 0,03 mm bis 0,1 mm auf. Der Folienleiter kann eine isolierende, bevorzugt polymere Ummantelung, beispielsweise auf Polyimid-Basis aufweisen. Erfindungsgemäß geeignete Folienleiter, weisen lediglich eine Gesamtdicke von beispielsweise 0,3 mm auf. Derart dünne Folienleiter können ohne Schwierigkeiten zwischen den Scheiben angeordnet werden. In einem Folienleiterband können sich mehrere voneinander elektrisch isolierte, leitfähige Schichten befinden.

Die elektrische Leitungsverbindung zwischen der Antennenschicht und Signalleitung bzw. der Massenleitung und Funktionsschicht erfolgt beispielsweise über elektrisch leitfähige Kleber oder über eine Lotverbindung, die beide eine sichere und dauerhaft elektrische Leitungsverbindung ermöglichen. Alternativ kann die elektrische Leitungsverbindung durch Klemmen erfolgen, wobei die Klemmung beispielsweise dadurch erzeugt wird, dass ein Ende der Signalleitung des Streifenleiters über einen Presskontakt mit der Antennenschicht verbunden ist und ein Ende der Masseleitung desselben oder eines weiteren Streifenleiters mit der Funktionsschicht verbunden ist.

Gemäß einer Ausgestaltung der Antennenscheibe weist diese eine Mehrzahl von Antennenstrukturen auf, wie sie vorstehend beschrieben sind. Falls alle Antennenschichten auf einer selben Oberfläche des mindestens eines Substrats angeordnet sind, sind die Antennenschichten jeweils von einer Isolationszone umgeben, d.h. die Antennenschichten sind galvanisch voneinander getrennt, wobei ein hochfrequenztechnischer Widerstand zwischen den einzelnenn Antennenschichten mindestens 10 Ohm, vorzugsweise mindestens 50 Ohm, beträgt. Die Antennenschichten sind somit hochfrequenztechnisch stark entkoppelt und können als individuelle Flächenantennen wirken. Die Antennenschichten sind vorzugsweise jeweils zumindest teilweise, insbesondere vollständig, in einer separaten Ausnehmung der Funktionsschicht angeordnet und weisen jeweils eine Isolationslinie auf. Zwei oder mehr Antennenschichten, insbesondere alle Antennenschichten, können aber auch zumindest teilweise, insbesondere vollständig, in einer gemeinsamen Ausnehmung angeordnet sein. Die Antennenschichten können auch auf verschiedenen Oberflächen eines oder mehrerer Substrate angeordnet sein. Hierbei sind die Antennenschichten, in senkrechter Sicht durch das Substrat, jeweils mindestens teilweise innerhalb einer selben Ausnehmung bzw. Durchlassbereichs oder mehrerer Durchlassbereiche angeordnet. Mehrere Flächenantennen könnten vorteilhaft für die Anwendung der MIMO-Technik eingesetzt werden.

Vorteilhaft ist die Antennenschicht der bzw. jeder Antennenstruktur randständig der Antennenscheibe ausgebildet. Dabei beträgt der maximale Abstand zum äußeren Rand der Antennenscheibe bevorzugt weniger als 20 cm, besonders bevorzugt weniger als 10 cm. Dies erlaubt es die Antennenschicht und deren Zuleitungen unter einem optisch unauffälligen Schwarzdruck zu verdecken oder mit einer Abdeckung zu kaschieren.

Die Erfindung erstreckt sich weiterhin auf eine Antennenscheibenanordnung, welche eine vorstehend beschriebene Antennenscheibe, sowie eine Empfangs- oder Sendeelektronik, welche durch eine Signalleitung mit dem ersten Anschlussbereich und durch eine Masseleitung mit dem zweiten Anschlussbereich der mindestens einen Antennenstruktur elektrisch verbunden ist. Vorzugsweise sind die Signalleitung und die Masseleitung jeweils in Form eines Flachleiters ausgebildet, was insbesondere eine einfache und zuverlässige Kontaktierung der Antennenschicht und der Funktionsschicht bei einer Verbundscheibe ermöglicht.

Die Erfindung erstreckt sich des Weiteren auf ein Verfahren zur Herstellung einer erfindungsgemäßen Antennenscheibe. Das Verfahren umfasst einen Schritt, bei dem mindestens ein Substrat bereitgestellt wird. Das Verfahren umfasst einen weiteren Schritt, bei dem eine elektrisch leitfähige Funktionsschicht auf eine Oberfläche des Substrats aufgebracht wird. Das Verfahren umfasst einen weiteren Schritt, bei dem eine Antennenstruktur ausgebildet wird. Diese umfasst eine elektrisch leitfähige Antennenschicht zum Empfangen und/oder Senden von hochfrequenten Antennensignalen, wobei die Antennenschicht von der Funktionsschicht galvanisch getrennt ist, wobei ein hochfrequenztechnischer Widerstand zwischen der Antennenschicht und der Funktionsschicht für hochfrequente Antennensignale mindestens 10 Ohm beträgt, wobei die Antennenschicht einen ersten Anschlussbereich und die Funktionsschicht einen zweiten Anschlussbereich aufweist. Die Antennenstruktur umfasst weiterhin eine Isolationslinie, durch welche die Funktionsschicht in eine erste Funktionsschichtzone und eine zweite Funktionsschichtzone elektrisch unterteilt ist, wobei die beiden Funktionsschichtzonen galvanisch voneinander getrennt, aber hochfrequenztechnisch so gekoppelt sind, dass ein hochfrequenztechnischer Widerstand für hochfrequente Antennensignale weniger als 1 Ohm beträgt, wobei der zweite Anschlussbereich in der zweiten Funktionsschichtzone enthalten ist.

Das Aufbringen der Funktionsschicht kann durch an sich bekannte Verfahren erfolgen, bevorzugt durch magnetfeldunterstützte Kathodenzerstäubung. Das ist besonders vorteilhaft im Hinblick auf eine einfache, schnelle, kostengünstige und gleichmäßige Beschichtung des Substrats. Die Funktionsschicht kann aber auch beispielsweise durch Aufdampfen, chemische Gasphasenabscheidung (chemical vapour deposition, CVD), plasmagestützte Gasphasenabscheidung (PECVD) oder durch nasschemische Verfahren aufgebracht werden.

Vorzugsweise werden die im Zusammenhang mit der Antennenscheibe beschriebene Isolationszone und die Ausnehmung durch teilweises oder vollständiges Entschichten der Funktionsschicht hergestellt. Vorteilhaft wird die Antennenschicht aus der Funktionsschicht hergestellt. Die Entschichtung erfolgt beispielsweise durch einen Laserstrahl. Die Entschichtung einer Linie mit einer Breite, die breiter ist als die Breite eines Laserstrahlkegels, kann durch mehrmaliges Abfahren der Linie mit dem Laserstrahl. erfolgen. Alternativ kann die Entschichtung durch mechanisches Abtragen sowie durch chemisches oder physikalisches Ätzen erfolgen.

Für die Herstellung einer Verbundscheibe werden mindestens zwei Scheiben (Substrate) bevorzugt unter Einwirkung von Hitze, Vakuum und/oder Druck durch mindestens eine thermoplastische Klebeschicht miteinander verbunden (laminiert). Es können an sich bekannte Verfahren zur Herstellung einer Verbundscheibe verwendet werden. Es können beispielsweise sogenannte Autoklavverfahren bei einem erhöhten Druck von etwa 10 bar bis 15 bar und Temperaturen von 130 °C bis 145 °C über etwa 2 Stunden durchgeführt werden. An sich bekannte Vakuumsack- oder Vakuumringverfahren arbeiten beispielsweise bei etwa 200 mbar und 130 °C bis 145 °C. Die beiden Scheiben und die thermoplastische Zwischenschicht können auch in einem Kalander zwischen mindestens einem Walzenpaar zu einer Verbundscheibe verpresst werden. Anlagen dieser Art sind zur Herstellung von Verbundscheiben bekannt und verfügen normalerweise über mindestens einen Heiztunnel vor einem Presswerk. Die Temperatur während des Pressvorgangs beträgt beispielsweise von 40 °C bis 150 °C. Kombinationen von Kalander- und Autoklavverfahren haben sich in der Praxis besonders bewährt. Alternativ können Vakuumlaminatoren eingesetzt werden. Diese bestehen aus einer oder mehreren beheizbaren und evakuierbaren Kammern, in denen erste Scheibe und zweite Scheibe innerhalb von beispielsweise etwa 60 Minuten bei verminderten Drücken von 0,01 mbar bis 800 mbar und Temperaturen von 80°C bis 170°C laminiert werden können.

Flachleiter zur Kontaktierung von Antennenschicht und Funktionsschicht können in einfacher Weise zwischen den Substraten laminiert werden, wobei die Flachleiter zwischen den Scheiben aus dem Verbund herausgeführt werden.

Grundsätzlich kann die Antennenscheibe für beliebige Verwendungen vorgesehen sein, beispielsweise als Verglasung in Gebäuden, insbesondere im Zugangsbereich, Fensterbereich, Dachbereich oder Fassadenbereich, als Einbauteil in Möbeln und Geräten, in Fortbewegungsmitteln für den Verkehr auf dem Lande, in der Luft oder zu Wasser, insbesondere in Zügen, Schiffen und Kraftfahrzeugen beispielsweise als Windschutzscheibe, Heckscheibe, Seitenscheibe und/oder Dachscheibe.

Erfindungsgemäß bevorzugt ist die Verwendung der Antennenscheibe in Fortbewegungsmitteln für den Verkehr auf dem Lande, in der Luft oder zu Wasser, insbesondere in Kraftfahrzeugen beispielsweise als Windschutzscheibe, Heckscheibe, Seitenscheiben und/oder Dachscheibe. Die Verwendung einer erfindungsgemäßen Antennenscheibe als Windschutzscheibe ist besonders vorteilhaft. So sind Mobilfunksendestationen beispielsweise entlang von Autobahnen oder Schnellstraßen montiert. Die hochfrequente, elektromagnetische Strahlung kann dann in Fahrtrichtung von vorne durch die Windschutzscheibe in den Innenraum des Fahrzeugs gelangen. In Städten sind die Mobilfunksendestationen üblicherweise auf Dächern oder erhöhten Positionen montiert und strahlen von oben herab. Satellitennavigationssignale strahlen ebenso von oben herab auf ein Fahrzeug ein. Da Windschutzscheiben zur Verbesserung der Aerodynamik eine stark geneigte Einbauposition aufweisen, können Mobilfunksignale oder Satellitennavigationssignale auch von oben, durch die Scheibe hindurch, in den Fahrzeuginnenraum gelangen.

Weitere Merkmale der Erfindung ergeben sich aus nachfolgender Beschreibung:
Die Erfindung betrifft eine Antennenscheibe, umfassend:
- mindestens ein elektrisch isolierendes Substrat,
- mindestens eine elektrisch leitfähige Funktionsschicht auf einer Oberfläche des Substrats,
- mindestens eine elektrisch leitfähige Antennenschicht zum Empfangen/Senden von hochfrequenten Antennensignalen, wobei die mindestens eine Antennenschicht von der Funktionsschicht galvanisch getrennt ist, wobei ein hochfrequenztechnischer Widerstand zwischen der Antennenschicht und der Funktionsschicht für von der Antennenschicht empfangene Antennensignale mindestens 10 Ohm beträgt, und wobei die Antennenschicht mit einer Signalleitung zum Auskoppeln von von der Antennenschicht empfangenen Antennensignalen und die Funktionsschicht mit einer Masseleitung für die Bereitstellung eines Bezugspotentials für die Antennensignale elektrisch leitend gekoppelt ist.

Gemäß einer Ausgestaltung der Antennenscheibe sind die mindestens eine Antennenschicht und die Funktionsschicht auf derselben Oberfläche des mindestens einen Substrats angeordnet sind, wobei die mindestens eine Antennenschicht durch eine elektrisch isolierende Isolationszone galvanisch getrennt ist. Gemäß einer weiteren Ausgestaltung beträgt ein kürzester Abstand der Antennenschicht von der Funktionsschicht wenigstens 0,5 mm und liegt insbesondere im Bereich von 0,5 mm bis 5 mm liegt. Gemäß einer weiteren Ausgestaltung sind die mindestens eine Antennenschicht und die Funktionsschicht auf verschiedenen Oberflächen des mindestens einen Substrats, insbesondere verschiedenen Oberflächen mehrerer Substrate, angeordnet, wobei die Antennenschicht näher zum Innenraum angeordnet ist als die Funktionsschicht, und wobei sich die mindestens eine Antennenschicht in senkrechter Sicht durch das Substrat zumindest teilweise innerhalb eines in der Funktionsschicht ausgebildeten Durchlassbereichs befindet, in dem die Funktionsschicht teilweise oder vollständig fehlt, so dass der Durchlassbereich durchlässig für hochfrequente elektromagnetische Strahlung ist. Gemäß einer weiteren Ausgestaltung besteht die Antennenschicht aus demselben Material wie die Funktionsschicht. Gemäß einer weiteren Ausgestaltung besteht die Antennenschicht aus einem von der Funktionsschicht verschiedenen Material. Gemäß einer weiteren Ausgestaltung ist die mindestens eine Antennenschicht innerhalb einer Ausnehmung, insbesondere randständigen Ausnehmung, der Funktionsschicht angeordnet. Gemäß einer weiteren Ausgestaltung weist die Funktionsschicht eine die mindestens eine Antennenschicht umgebende Isolationslinie auf, wodurch die Funktionsschicht in zwei an die Isolationslinie angrenzende Funktionsschichtzonen unterteilt wird, die galvanisch voneinander getrennt sind, aber hochfrequenztechnisch so gekoppelt sind, dass ein hochfrequenztechnischer Widerstand für von der Antennenschicht empfangene Antennensignale weniger als 1 Ohm beträgt. Gemäß einer weiteren Ausgestaltung weist die Isolationslinie eine Breite von weniger als 150 µm auf. Gemäß einer weiteren Ausgestaltung weist die Antennenscheibe eine Mehrzahl von Antennenschichten auf. Gemäß einer weiteren Ausgestaltung weist die Antennenscheibe mindestens zwei Substrate auf, die durch eine thermoplastische Zwischenschicht fest miteinander verbunden sind, wobei die Funktionsschicht auf einer innenliegenden Oberfläche zumindest eines der beiden Substrate aufgebracht ist. Gemäß einer weiteren Ausgestaltung sind die Signalleitung und die Masseleitung jeweils in Form eines Flachleiters ausgebildet.

Die Erfindung betrifft weiterhin eine Antennenscheibenanordnung, welche eine wie unmittelbar vorstehend beschriebene Antennenscheibe umfasst. Die Antennenscheibenanordnung umfasst weiterhin eine Empfangs- oder Sendeelektronik, die mit der mindestens einen Antennenschicht und der Funktionsschicht durch die mit der Antennenschicht elektrisch gekoppelte Signalleitung und die mit der Funktionsschicht elektrisch gekoppelte Masseleitung elektrisch verbunden ist.

Die Erfindung betrifft weiterhin ein Verfahren zur Herstellung einer unmittelbar vorstehend beschriebenen Antennenscheibe, welches umfasst: Aufbringen einer elektrisch leitfähigen Funktionsschicht auf eine Oberfläche eines Substrats; Ausbilden mindestens einer elektrisch leitfähigen Antennenschicht zum Empfangen/Senden von hochfrequenten Antennensignalen, derart, dass die mindestens eine Antennenschicht von der Funktionsschicht galvanisch getrennt ist, wobei ein hochfrequenztechnischer Widerstand zwischen der Antennenschicht und der Funktionsschicht für von der Antennenschicht empfangene Antennensignale mindestens 10 Ohm beträgt; elektrisch leitendes Koppeln der Antennenschicht mit einer Signalleitung zum Auskoppeln von von der Antennenschicht empfangenen Antennensignalen und elektrisch leitendes Koppeln der Funktionsschicht mit einer Masseleitung, die ein Bezugspotential für die Antennensignale bereitstellt.

Die verschiedenen Ausgestaltungen der Erfindung können einzeln oder in beliebigen Kombinationen realisiert sein. Insbesondere sind die vorstehend genannten und nachstehend zu erläuternden Merkmale nicht nur in den angegebenen Kombinationen, sondern auch in anderen Kombinationen oder in Alleinstellung einsetzbar, ohne den Rahmen der vorliegenden Erfindung zu verlassen.

Die Erfindung wird nachfolgend anhand von Ausführungsbeispielen näher erläutert, wobei Bezug auf die beigefügten Figuren genommen wird. Es zeigen in vereinfachter, nicht maßstabsgetreuer Darstellung:
- Fig. 1: eine Draufsicht auf eine Ausgestaltung der erfindungsgemäßen Antennenscheibe,
- Fig. 2: eine Draufsicht auf einen vergrößerten Ausschnitt der Antennenscheibe von Fig. 1, wobei ein Eckabschnitt der Antennenscheibe gezeigt ist,
- Fig. 3: eine Draufsicht auf eine weitere Ausgestaltung der erfindungsgemäßen Antennenscheibe, wobei lediglich ein Eckabschnitt der Antennenscheibe gezeigt ist,
- Fig. 4: eine Querschnittdarstellung einer Ausgestaltung der erfindungsgemäßen Antennenscheibe, die in Form einer Verbundscheibe ausgebildet ist,
- Fig. 5: ein Ablaufdiagramm zur Veranschaulichung des erfindungsgemäßen Verfahrens.

Es seien zunächst die Figuren 1 und 2 betrachtet. Figur 1 zeigt eine Draufsicht auf eine beispielhafte Ausgestaltung der erfindungsgemäßen Antennenscheibe 1 in einer stark vereinfachten, schematischen Darstellung. Figur 2 zeigt einen vergrößerten Ausschnitt der Antennenscheibe 1 von Figur 1 im oberen rechten Eckbereich.

Die Antennenscheibe 1 umfasst ein hier beispielsweise gläsernes Substrat 2 auf (in Figur 2 nicht näher dargestellt), auf dessen Oberfläche 3 eine transparente, elektrisch leitfähige Beschichtung in Form einer Funktionsschicht 4 aufgebracht ist. Die Antennenscheibe 1 kann lediglich ein einziges Substrat 2 umfassen. Möglich ist jedoch auch, dass das Substrat 2 mit einem weiteren Substrat zu einer Verbundscheibe laminiert ist, wobei die Funktionsschicht 4 innenliegend der Verbundscheibe angeordnet ist (siehe Figur 4). Die Antennenscheibe 1 kann beispielsweise in ein Gebäude oder in ein Kraftfahrzeug eingebaut werden, um einen Innenraum von einer äußeren Umgebung abzutrennen. Die Funktionsschicht 4 dient hier beispielsweise als Wärmeschutzschicht, um einen Wärmeeintrag in den Innenraum zu verringern. Das gläserne Substrat 2 besteht hier beispielsweise aus Kalk-Natron Glas und ist in dieser vereinfachten Darstellung rechteckförmig gezeigt. Es versteht sich, dass die Antennenscheibe 1 jede andere beliebige geeignete geometrische Form und/oder Krümmung aufweisen kann. Als Windschutzscheibe weist die Antennenscheibe 1 typischer Weise eine konvexe Wölbung auf.

Wie in Figur 1 erkennbar, weist die Antennenscheibe 1 einen schichtfreien Randentschichtungsbereich 5 auf. Der Randentschichtungsbereich 5 erstreckt sich von einem Scheibenrand 6 der Antennenscheibe 1 bis zu einem rückversetzten Funktionsschichtrand 7 der Funktionsschicht 4. Der Randentschichtungsbereich 5 hat hier eine konstante Breite, so dass die Funktionsschicht 4 eine selbe Form wie das Substrat 2 aufweist (hier z.B. rechteckförmig). Die Form der Funktionsschicht 4 kann aber auch verschieden von der Form des Substrats 2 sein.

Die Antennenscheibe 1 umfasst eine hier beispielsweise rechteckförmig ausgebildete schichtfreie Ausnehmung 8 der Funktionsschicht 4, in der sich eine Antennenschicht 9 befindet. Die Ausnehmung 8 ist randständig angeordnet und als Einsenkung des Funktionsschichtrands 7 ausgebildet. Die Form der Ausnehmung 8 ist nur beispielhaft, wobei es sich versteht, dass die Ausnehmung 8 auch eine beliebige andere Form aufweisen kann, beispielsweise kreisförmig. Der Ausdruck "schichtfrei" bedeutet, dass in der Ausnehmung 8 die Funktionsschicht 4 entfernt oder nicht ausgebildet ist (falls die in der Ausnehmung befindliche Antennenschicht 9 aus dem Material der Funktionsschicht 4 gebildet ist, wird diese im Sinne der Erfindung nicht als Teil der Funktionsschicht 4 angesehen).

Wie in Figur 1 gezeigt, kann der Funktionsschichtrand 7 in vier jeweils geradlinige Funktionsschichtrandabschnitte 7a, 7b, 7c, 7d unterteilt werden. Entsprechend der beispielhaften Rechteckform der Funktionsschicht 4 umfasst der Funktionsschichtrand 7 die beiden parallelen Funktionsschichtrandabschnitte 7a, 7b und die beiden parallelen Funktionsschichtrandabschnitte 7c, 7d. Falls die Antennenscheibe 1 die Windschutzscheibe eines Kraftfahrzeugs sein soll, kann die äußere Form beispielsweise einem Trapez gleichen. In diesem Fall könnten beispielsweise die beiden Funktionsschichtrandabschnitte 7c, 7d nicht parallel sondern in einem Winkel zueinander angestellt sein. In den Figuren ist die Ausnehmung 8 als Einsenkung des Funktionsschichtrandabschnitts 7a veranschaulicht, wobei es gleichermaßen möglich wäre, dass die Ausnehmung 8 an einem der anderen Funktionsschichtrandabschnitte 7b, 7c, 7d ausgebildet ist.

Die hier beispielsweise rechteckförmige Ausnehmung 8 wird von einem Ausnehmungsrand 16 begrenzt, der ein Teil bzw. Bereich des Funktionsschichtrands 7 ist, hier beispielsweise des Funktionsschichtrandabschnitts 7a. Der Ausnehmungsrand 16 ist ein eingesenkter Teil des Funktionsschichtrandabschnitts 7a, so dass sich der Funktionsschichtrandabschnitt 7a in einen eingesenkten Bereich (d.h. Ausnehmungsrand 16) und einen nicht-eingesenkten Bereich unterteilen lässt. Der Ausnehmungsrand 16 wird durch die Funktionsschicht 4 gebildet.

Der Ausnehmungsrand 16 kann entsprechend der Form der Ausnehmung 8 in drei geradlinige Ausnehmungsrandabschnitte 16a, 16b, 16c unterteilt werden. So umfasst der Ausnehmungsrand 16 zwei parallele Ausnehmungsrandabschnitte 16a, 16b, die durch einen hierzu senkrechten Ausnehmungsrandabschnitt 16c verbunden sind. Die beiden parallelen Ausnehmungsrandabschnitte 16a, 16b erstrecken sich hier beispielsweise senkrecht zum Funktionsschichtrandabschnitt 7a, der weitere Ausnehmungsrandabschnitt 16c ist parallel zum Funktionsschichtrandabschnitt 7a angeordnet. Hierbei erstreckt sich ein erster Ausnehmungsrandabschnitt 16a von einem äußeren Randabschnitt-Endpunkt 17 des nicht-eingesenkten Funktionsschichtrandabschnitts 7a zu einem nach innen versetzten, inneren Randabschnitt-Endpunkt 18. Ein zweiter Ausnehmungsrandabschnitt 16b erstreckt sich von einem äußeren Randabschnitt-Endpunkt 17' des nicht-eingesenkten Funktionsschichtrandabschnitts 7a zu einem nach innen versetzten, inneren Randabschnitt-Endpunkt 18'. Der dritte Ausnehmungsrandabschnitt 16c erstreckt sich von dem einen inneren Randabschnitt-Endpunkt 18 zu dem anderen inneren Randabschnitt-Endpunkt 18'.

Innerhalb der Ausnehmung 8 befindet sich die elektrisch leitfähige Antennenschicht 9, die als Flächenantenne dient. Dementsprechend ist die Antennenschicht 9 schichtenförmig bzw. flächigausgedehnt ausgebildet. Die Antennenschicht 9 wird von einem umlaufenden Antennenschichtrand 10 begrenzt. Benachbart zum Scheibenrand 6 schließt der Antennenschichtrand 10 bündig mit dem Funktionsschichtrand 7 ab, hier beispielsweise der nicht-eingesenkte Funktionsschichtrandabschnitt 7a. Zwischen der Antennenschicht 9 und der Funktionsschicht 4 befindet sich eine Isolationszone 11 (siehe auch vergrößerte Darstellung Figur 2). Die Isolationszone 11 ist der unmittelbar an die Funktionsschicht 4 angrenzende Teil der schichtfreien Ausnehmung 8, welcher keine Antennenschicht 9 aufweist. Demnach ist die Isolationszone 11 gleichermaßen schichtfrei, wobei die Funktionsschicht 4 entfernt oder nicht ausgebildet ist.

Durch die Isolationszone 11 ist die Antennenschicht 9 von der Funktionsschicht 4 galvanisch getrennt. Hierbei hat die Isolationszone 11 eine minimale Breite, gegeben durch den kürzesten Abstand zwischen Ausnehmungsrand 16 und Antennenschichtrand 10, die so groß bemessen ist, dass ein hochohmiger Widerstand (mindestens 10 Ohm) für von der Antennenschicht 9 empfangene und/oder gesendete hochfrequente Antennensignale vorliegt. Beispielsweise hat die Isolationszone 11 eine konstante Breite. Vorzugsweise ist die Antennenschicht 9 so ausgestaltet, dass hochfrequente elektromagnetische Strahlung im Frequenzbereich von 0,6 bis 6 GHz (Mobilfunkstandard 5G) empfangen werden kann. Die minimale Breite der Isolationszone 11 beträgt vorzugsweise wenigstens 0,5 mm und liegt insbesondere im Bereich von 0,5 mm bis 5 mm, wodurch ein hochohmiger Widerstand von mindestens 50 Ohm für von der Antennenschicht 9 empfangene und/oder gesendete hochfrequente Antennensignale erzielt werden kann.

Die Antennenschicht 9 ist hier beispielsweise aus demselben Material der Funktionsschicht 4 gebildet, wobei zur Erzeugung der Ausnehmung 8 lediglich die Isolationszone 11 zu entschichten ist. Alternativ kann die Antennenschicht 9 aus einem von der Funktionsschicht 4 verschiedenen Material bestehen und beispielsweise in Form einer Metallfolie oder einer mit einem Metall oder einer Metalllegierung beschichten Kunststofffolie auf das Substrat 2 aufgebracht ein.

Wie in Figur 2 schematisch dargestellt, weist die Antennenschicht 9 einen ersten Anschlussbereich 13 (Signalleiteranschlussbereich) auf, der mit einem Signalleiter (nicht gezeigt) elektrisch koppelbar oder gekoppelt ist, beispielsweise galvanisch oder kapazitiv. Der Signalleiter ist beispielsweise ein Flachleiter. Ferner weist die Funktionsschicht 4 einen zweiten Anschlussbereich 14 (Masseleiteranschlussbereich) auf, der mit einem Masseleiter (nicht gezeigt) elektrisch koppelbar oder gekoppelt ist, beispielsweise galvanisch oder kapazitiv. Der Masseleiter ist beispielsweise ein Flachleiter. Wenn die Antennenscheibe 1 eine Verbundscheibe ist, können die beiden Flachleiter in einfacher Weise zwischen den Scheiben laminiert und aus dem Scheibenverbund herausgeführt werden.

Die Antennenschicht 9 ist beispielsweise eine breitbandige Monopolantenne vom unipolaren Typ, wobei der erste Anschlussbereich 13 als eine erste Elektrode und der zweite Anschlussbereich 14 als eine zweite Elektrode dient. Durch den ersten Anschlussbereich 13 können von der Antennenschicht 9 empfangene hochfrequente Antennensignale ausgekoppelt bzw. Antennensignale eingekoppelt werden, wobei durch den zweiten Anschlussbereich 14 ein Bezugspotential für die Antennensignale bereitgestellt wird. Beispielsweise kann der erste Anschlussbereich 13 mit dem Innenleiter und der zweite Anschlussbereich 14 mit dem Außenleiter eines Koaxialleiters elektrisch verbunden werden, was dem Fachmann bekannt ist, so dass hier nicht näher darauf eingegangen werden muss. Durch die Nutzung der Funktionsschicht 4 als Bezugspotential kann die Sende-/Empfangsleistung der Antennenschicht 9 erheblich verbessert werden.

Wie in Figur 2 gezeigt, umfasst die Funktionsschicht 4 eine Isolationslinie, wobei in Figur 2 drei beispielhafte Alternativen für eine solche Isolationslinie gezeigt sind, die mit den Bezugszeichen 12, 12', 12" bezeichnet sind. Es ist jeweils nur eine einzige Isolationslinie 12, 12', 12" vorgesehen.

Den alternativen Isolationslinien 12, 12', 12" ist gemeinsam, dass sie die Funktionsschicht 4 in eine erste Funktionsschichtzone 4.1 und eine den zweiten Anschlussbereich 14 enthaltende zweite Funktionsschichtzone 4.2, 4.2', 4.2" elektrisch unterteilen. So wird die Funktionsschicht 4 durch die Isolationslinie 12 in eine erste Funktionsschichtzone 4.1 und eine zweite Funktionsschichtzone 4.2 elektrisch unterteilt. Durch die alternative Isolationslinie 12' wird die Funktionsschicht 4 in eine erste Funktionsschichtzone 4.1 und eine zweite Funktionsschichtzone 4.2' elektrisch unterteilt. Durch die alternative Isolationslinie 12" wird die Funktionsschicht 4 in eine erste Funktionsschichtzone 4.1 und eine zweite Funktionsschichtzone 4.2" elektrisch unterteilt. Wesentlich hierbei ist, dass die zweiten Funktionsschichtzonen 4.2, 4.2', 4.2" jeweils den zweiten Anschlussbereich 14 enthalten.

Die alternativen Isolationslinien 12, 12', 12" haben einen verschiedenen Verlauf. Die Isolationslinie 12 umgibt die Ausnehmung 8 bzw. den Ausnehmungsrand 16 vollständig. Die Isolationslinie 12 beginnt an einem ersten Isolationslinie-Endpunkt 19 des nicht-eingesenkten Funktionsschichtrands 7a und endet an einem zweiten Isolationslinie-Endpunkt 20 des nicht-eingesenkten Funktionsschichtrands 7a. Die hierdurch von der Funktionsschicht 4 elektrisch unterteilte zweite Funktionsschichtzone 4.2 umgibt die Antennenschicht 9 soweit dies möglich ist, also teilumfänglich bzw. vollständig mit Ausnahme auf der "offenen" Seite des Funktionsschichtrandabschnitts 7a. Es wäre gleichermaßen möglich, dass die Isolationslinie 12 an einem der anderen Funktionsschichtrandabschnitte 7b, 7c, 7d beginnt und/oder endet. Beispielsweise könnte die Isolationslinie 12 am Funktionsschichtrandabschnitt 7c beginnen und am (nicht eingesenkten) Funktionsschichtrandabschnitt 7a enden. Die Isolationslinie 12 folgt hier beispielsweise der Kontur des Ausnehmungsrands 16, wobei ein kürzester Abstand zwischen Isolationslinie 12 und Ausnehmungsrand 16 gleich ist, wobei es gleichermaßen möglich wäre, dass die Isolationslinie 12 der Kontur des Ausnehmungsrands 16 nicht folgt.

Die alternative Isolationslinie 12' umgibt die Ausnehmung 8 bzw. den Ausnehmungsrand 16 nicht vollständig. Die Isolationslinie 12' beginnt an einem ersten Isolationslinie-Endpunkt 19' des nicht-eingesenkten Funktionsschichtrands 7a und endet am einem zweiten Isolationslinie-Endpunkt 20' des eingesenkten Funktionsschichtrands 7a, d.h. am Ausnehmungsrand 16, hier beispielsweise am Ausnehmungsrandabschnitt 16c. Es wäre gleichermaßen möglich, dass die Isolationslinie 12' an einem der anderen Funktionsschichtrandabschnitte 7b, 7c, 7d beginnt. Beispielsweise könnte die Isolationslinie 12' am Funktionsschichtrandabschnitt 7c beginnen und am eingesenkten Funktionsschichtrand 7a, d.h. am Ausnehmungsrand 16 enden. Gleichermaßen wäre es auch möglich, dass die Isolationslinie 12' an einem der anderen Ausnehmungsrandabschnitte 16a, 16b endet. Die Isolationslinie 12' folgt hier zum Teil der Kontur des Ausnehmungsrands 16, wobei ein kürzester Abstand zwischen Isolationslinie 12' und dem Ausnehmungsrand 16 gleich ist, wobei es gleichermaßen möglich wäre, dass die Isolationslinie 12' der Kontur des Ausnehmungsrands 16 nicht folgt.

Die alternative Isolationslinie 12" umgibt die Ausnehmung 8 bzw. den Ausnehmungsrand 16 nicht vollständig. Die Isolationslinie 12" beginnt an einem ersten Isolationslinie-Endpunkt 19' des eingesenkten Funktionsschichtrands 7a, d.h. am Ausnehmungsrand 16, hier beispielsweise am Ausnehmungsrandabschnitt 16a, und endet am einem zweiten Isolationslinie-Endpunkt 20' des eingesenkten Funktionsschichtrands 7a, d.h. am Ausnehmungsrand 16, hier beispielsweise am Ausnehmungsrandabschnitt 16a. Es wäre gleichermaßen möglich, dass die Isolationslinie 12" an einem der anderen Ausnehmungsrandabschnitte 16b, 16c endet.

Die jeweilige Isolationslinie 12, 12', 12" unterteilt die Funktionsschicht 4 in zwei unmittelbar benachbarte Funktionsschichtzonen 4.1, 4.2, 4.2', 4.2", die galvanisch voneinander getrennt sind, jedoch niederohmig (kleiner 1 Ohm) in Bezug auf hochfrequente Antennensignale gekoppelt sind. Die Isolationslinie 12, 12', 12" ist zu diesem Zweck entsprechend dünn ausgebildet (Linienbreite vorzugsweise kleiner 150 µm). Durch die Isolationslinie 12, 12', 12" wird verhindert, dass ein in der Funktionsschicht 4 fließender elektrischer Strom, der zum Steuern der Funktionsschicht 4 beispielsweise durch Stromsammelleiter (Busbars) in die Funktionsschicht 4 eingeleitet wird, in die den zweiten Anschlussbereich 14 enthaltende Funktionsschichtzone 4.2, 4.2', 4,2" fließen kann. Hierdurch kann eine unerwünschte Fehlfunktion der Antennenstruktur 100 vermieden und die Antennenfunktion weiter verbessert werden.

Die Anordnung aus Antennenschicht 9, Isolationszone 11, erster Anschlussbereich 13 und zweiter Anschlussbereich 14 stellt eine Antennenstruktur 100 zum Empfangen/Senden von hochfrequenten Antennensignalen dar.

Denkbar wäre auch, dass die Ausnehmung 8 vollständig innerhalb der Funktionsschicht 4 angeordnet, d.h. vollumfänglich von der Funktionsschicht 4 umgeben ist. Dies ist in Figur 1 veranschaulicht.

Figur 1 zeigt eine zur Antennenstruktur 100 alternative Antennenstruktur 100', bei der die Ausnehmung 8' vollständig innerhalb der Funktionsschicht 4 angeordnet ist. Innerhalb der Ausnehmung 8' befindet sich die Antennenschicht 10', die durch die Isolationszone 11' von der umgebenden Funktionsschicht 4 elektrisch isoliert ist. Die Antennenschicht 9' weist einen ersten Anschlussbereich 13' (Signalleiteranschlussbereich) auf, die Funktionsschicht 4 einen zweiten Anschlussbereich 14' (Masseleiteranschlussbereich). Die Ausnehmung 8' wird von dem Ausnehmungsrand 16' begrenzt.

Die Isolationslinie 12" unterteilt die Funktionsschicht 4 in eine erste Funktionsschichtzone 4.1 und eine den zweiten Anschlussbereich 14' enthaltende zweite Funktionsschichtzone 4.2". Die Isolationslinie 12" umgibt die Ausnehmung 8' bzw. den Ausnehmungsrand 16' nicht vollständig. Die Isolationslinie 12" beginnt an einem ersten Isolationslinie-Endpunkt 19' am Ausnehmungsrand 16' endet am einem zweiten Isolationslinie-Endpunkt 20' des Ausnehmungsrands 16'.

Es sei nun Figur 3 betrachtet, worin eine weitere Ausgestaltung der Antennenscheibe 1 veranschaulicht ist. Um unnötige Wiederholungen zu vermeiden, wird lediglich auf die Unterschiede zur Ausgestaltung von Figur 1 und 2 eingegangen. Figur 3 zeigt einen vergrößerten Ausschnitt der Antennenscheibe 1 im Eckbereich analog zu Figur 2. Demnach umfasst die Antennenscheibe 1 eine Mehrzahl von Antennenstrukturen 100, wie sie in Figur 2 gezeigt ist. Die Funktionsschicht 4 weist zu diesem Zwecke eine Mehrzahl Ausnehmungen 8 auf, in denen jeweils Antennenschichten 9 angeordnet sind. Die Antennenschichten 9 sind jeweils durch eine Isolationszone 11 von der Funktionsschicht 4 galvanisch getrennt. Die Antennenschicht 9 einer jeden Antennenstruktur 100 weist einen ersten Anschlussbereich 13 und einen zweiten Anschlussbereich 14 auf. Die Funktionsschicht 4 stellt für alle Antennenschichten 9 ein gemeinsames Bezugspotential bereit. Jede Antennenstruktur 100 umfasst eine separate Isolationslinie 12, 12', 12", wobei in Figur 3 lediglich die Alternative gemäß Bezugszahl "12" dargestellt ist.

In Figur 4 ist eine Querschnittdarstellung durch eine weitere Ausgestaltung der Antennenscheibe 1 gezeigt. Es werden nur die hier erkennbaren Merkmale beschrieben und ansonsten wird auf obige Ausführungen Bezug genommen. Bei dieser Ausgestaltung ist die Antennenscheibe eine Verbundscheibe, bei der ein erstes Substrat 2 (z.B. Innenscheibe) und ein zweites Substrat 2' (z.B. Außenscheibe) durch eine thermoplastische Zwischenschicht 15 fest miteinander verbunden sind. Die beiden Substrate 2, 2' bestehen jeweils aus Glas, vorzugsweise thermisch vorgespanntem Kalk-Natron-Glas und sind für sichtbares Licht transparent. Die thermoplastische Zwischenschicht 15 besteht aus einem thermoplastischen Kunststoff, vorzugsweise Polyvinylbutyral (PVB), Ethylenvinylacetat (EVA) und/oder Polyethylenterephthalat (PET). Die Außenfläche des zweiten Substrats 2' ist der äußeren Umgebung zugewandt und ist gleichzeitig die Außenfläche der Antennenscheibe 1. Die Innenfläche des zweiten Substrats 2' sowie die Innenfläche des ersten Substrats 2 sind jeweils der Zwischenschicht 15 zugewandt. Die Außenfläche des ersten Substrats 2 ist einem Innenraum, z.B. Fahrzeuginnenraum, zugewandt und ist gleichzeitig die Innenfläche der Antennenscheibe 1.

Auf dem ersten Substrat 2 befindet sich die Funktionsschicht 4, die mit einer Ausnehmung 8 versehen ist, in der die Funktionsschicht 4 entfernt oder nicht ausgebildet ist. Innerhalb der Ausnehmung 8 ist eine Antennenschicht 9 angeordnet, die hier beispielsweise als Metallfolie (zur Veranschaulichung verdickt gezeichnet) ausgebildet ist. Die Metallfolie ist beispielsweise auf das Substrat 2 aufgeklebt. Durch die thermoplastische Zwischenschicht 15 ist die Antennenschicht 9 vor äußeren Einwirkungen geschützt. Es versteht sich, dass sich eine in Figur 4 nicht dargestellte Isolationszone 11 zwischen Antennenschicht 9 und Funktionszone 4 befindet.

Figur 5 veranschaulicht anhand eines Ablaufdiagramms das erfindungsgemäße Verfahren. Hierbei wird in einem ersten Schritt I mindestens ein Substrat (2, 2') bereitgestellt. In einem zweiten Schritt II wird eine elektrisch leitfähige Funktionsschicht (4) auf eine Oberfläche (3) des Substrats (2, 2') aufgebracht. Das Verfahren umfasst einen dritten Schritt III, bei dem mindestens eine Antennenstruktur (100, 100') ausgebildet wird, welche umfasst:
- eine elektrisch leitfähige Antennenschicht (9, 9') zum Empfangen und/oder Senden von hochfrequenten Antennensignalen, wobei die Antennenschicht (9, 9') von der Funktionsschicht (4) galvanisch getrennt ist, wobei ein hochfrequenztechnischer Widerstand zwischen der Antennenschicht (9, 9') und der Funktionsschicht (4) für hochfrequente Antennensignale mindestens 10 Ohm beträgt, wobei die Antennenschicht (9, 9') einen ersten Anschlussbereich (13, 13') und die Funktionsschicht (4) einen zweiten Anschlussbereich (14, 14') aufweist,
- eine Isolationslinie (12 12', 12"), durch welche die Funktionsschicht (4) in eine erste Funktionsschichtzone (4.1) und eine zweite Funktionsschichtzone (4.2, 4.2', 4.2") elektrisch unterteilt ist, wobei die beiden Funktionsschichtzonen (4.1, 4.2, 4.2', 4.2") galvanisch voneinander getrennt, aber hochfrequenztechnisch so gekoppelt sind, dass ein hochfrequenztechnischer Widerstand für hochfrequente Antennensignale weniger als 1 Ohm beträgt, wobei der zweite Anschlussbereich (14, 14') in der zweiten Funktionsschichtzone (4.2, 4.2', 4.2") enthalten ist.

Aus obigen Ausführungen ergibt sich, dass die Erfindung eine verbesserte Antennenscheibe mit einer oder mehreren integrierten Antennenstrukturen zur Verfügung stellt. Die Funktionsschicht der Antennenscheibe dient zur Bereitstellung eines elektrischen Bezugspotentials für eine oder mehrere Antennenschichten. Hochfrequente Antennensignale können mit guter Signalstärke empfangen/gesendet werden. Eine Mehrzahl von Antennenstrukturen kann in einfacher Weise realisiert werden. Die Antennenscheibe ist insbesondere für den neuen Mobilfunkstandard 5G bestens geeignet.

### Bezugszeichenliste

- 1: Antennenscheibe
- 2, 2': Substrat
- 3: Oberfläche
- 4: Funktionsschicht
- 4.1: erste Funktionsschichtzone
- 4.2, 4.2', 4.2": zweite Funktionsschichtzone
- 5: Randentschichtungsbereich
- 6: Scheibenrand
- 7: Funktionsschichtrand
- 7a, 7b, 7c, 7d: Funktionsschichtrandabschnitt
- 8, 8': Ausnehmung
- 9, 9': Antennenschicht
- 10, 10': Antennenschichtrand
- 11, 11': Isolationszone
- 12, 12', 12": Isolationslinie
- 13, 13': erster Anschlussbereich
- 14, 14': zweiter Anschlussbereich
- 15: Zwischenschicht
- 16, 16': Ausnehmungsrand
- 16a, 16b, 16c: Ausnehmungsrandabschnitt
- 17, 17': äußerer Randabschnitt-Endpunkt
- 18, 18': innerer Randabschnitt-Endpunkt
- 19, 19', 19": erster Isolationslinie-Endpunkt
- 20, 20', 20": zweiter Isolationslinie-Endpunkt
- 100: Antennenstruktur

## Patentansprüche

1. Antennenscheibe (1), welche mindestens ein elektrisch isolierendes Substrat (2, 2'), mindestens eine elektrisch leitfähige Funktionsschicht (4) auf einer Oberfläche (3) des Substrats (2, 2') und mindestens eine Antennenstruktur (100) umfasst,
wobei die Antennenstruktur (100, 100') umfasst:
- eine elektrisch leitfähige Antennenschicht (9, 9') zum Empfangen und/oder Senden von hochfrequenten Antennensignalen, wobei die Antennenschicht (9, 9') der mindestens einen Antennenstruktur (100, 100') zumindest in senkrechter Sicht durch das mindestens eine Substrat (2, 2') zumindest teilweise, insbesondere vollständig, innerhalb einer Ausnehmung (8, 8') der Funktionsschicht (4) angeordnet ist, wobei die Antennenschicht (9, 9') von der Funktionsschicht (4) galvanisch getrennt ist, wobei ein hochfrequenztechnischer Widerstand zwischen der Antennenschicht (9, 9') und der Funktionsschicht (4) für hochfrequente Antennensignale mindestens 10 Ohm beträgt, wobei
(i) die Antennenschicht (9, 9') und die Funktionsschicht (4) der mindestens einen Antennenstruktur (100, 100') auf derselben Oberfläche (3) des mindestens einen Substrats (2, 2') angeordnet sind, wobei die Antennenschicht (9, 9') und die Funktionsschicht (4) durch eine elektrisch isolierende Isolationszone (11, 11') galvanisch voneinander getrennt sind, und wobei die Isolationszone (11, 11') eine minimale Breite von mindestens 0,5 mm aufweist, welche insbesondere im Bereich von 0,5 mm bis 5 mm liegt, oder
(ii) die mindestens eine Antennenschicht (9, 9') und die Funktionsschicht (4) der mindestens einen Antennenstruktur (100, 100') auf verschiedenen Oberflächen des mindestens einen Substrats (2, 2'), insbesondere verschiedenen Oberflächen mehrerer Substrate, angeordnet sind, wobei die Antennenschicht (9, 9') näher zum Innenraum angeordnet ist als die Funktionsschicht (4), und wobei sich die mindestens eine Antennenschicht (9, 9') in senkrechter Sicht durch das Substrat (2, 2') zumindest teilweise innerhalb einer in der Funktionsschicht (4) ausgebildeten Ausnehmung befindet, in der die Funktionsschicht (4) teilweise oder vollständig fehlt, so dass die Ausnehmung durchlässig für hochfrequente elektromagnetische Strahlung ist,
wobei die Antennenschicht (9, 9') einen ersten Anschlussbereich (13, 13') und die Funktionsschicht (4) einen zweiten Anschlussbereich (14, 14') aufweist,
- eine Isolationslinie (12 12', 12"), durch welche die Funktionsschicht (4) in eine erste Funktionsschichtzone (4.1) und eine zweite Funktionsschichtzone (4.2, 4.2', 4.2") elektrisch unterteilt ist, wobei die beiden Funktionsschichtzonen (4.1, 4.2, 4.2', 4.2") galvanisch voneinander getrennt, aber hochfrequenztechnisch so gekoppelt sind, dass ein hochfrequenztechnischer Widerstand für hochfrequente Antennensignale weniger als 1 Ohm beträgt, wobei die Isolationslinie (12 12', 12") der mindestens einen Antennenstruktur (100) eine maximale Breite von weniger als 150 µm aufweist, wobei der zweite Anschlussbereich (14, 14') in der zweiten Funktionsschichtzone (4.2, 4.2', 4.2") enthalten ist.

2. Antennenscheibe (1) nach Anspruch 1, bei welcher die Isolationslinie (12', 12") einen die Ausnehmung (8, 8') begrenzenden Ausnehmungsrand (16, 16') vollständig umgibt.

3. Antennenscheibe (1) nach Anspruch 2, bei welcher die Isolationslinie (12), welche sich von einem ersten Isolationslinie-Endpunkt (19) zu einem zweiten Isolationslinie-Endpunkt (20) erstreckt, so ausgebildet ist, dass mindestens ein Isolationslinie-Endpunkt, insbesondere beide Isolationslinie-Endpunkte (19, 20), auf einem nicht Teil der Ausnehmung bildenden Funktionsschichtrand (7) der Funktionsschicht (4) liegen.

4. Antennenscheibe (1) nach einem der Ansprüche 1 bis 3, bei welcher die Isolationslinie (12', 12") einen die Ausnehmung (8, 8') begrenzenden Ausnehmungsrand (16, 16') nicht vollständig umgibt.

5. Antennenscheibe (1) nach Anspruch 4, bei welcher die Isolationslinie (12', 12"), welche sich von einem ersten Isolationslinie-Endpunkt (19', 19") zu einem zweiten Isolationslinie-Endpunkt (20', 20") erstreckt, so ausgebildet ist, dass mindestens ein Isolationslinie-Endpunkt (20'), insbesondere beide Isolationslinie-Endpunkte (20', 20"), auf dem Ausnehmungsrand (16, 16') liegen.

6. Antennenscheibe (1) nach einem der Ansprüche 1 bis 5, bei welcher die Antennenschicht (9, 9') der mindestens einen Antennenstruktur (100, 100') aus demselben Material wie die Funktionsschicht (4) besteht.

7. Antennenscheibe (1) nach einem der Ansprüche 1 bis 5, bei welcher die Antennenschicht (9, 9') der mindestens einen Antennenstruktur (100, 100') aus einem von der Funktionsschicht (4) verschiedenen Material besteht.

8. Antennenscheibenanordnung, welche umfasst:
- eine Antennenscheibe (1) nach einem der Ansprüche 1 bis 7,
- eine Empfangs- und/oder Sendeelektronik, welche durch eine Signalleitung mit dem ersten Anschlussbereich (13) und durch eine Masseleitung mit dem zweiten Anschlussbereich (14) der mindestens einen Antennenstruktur (100, 100') elektrisch verbunden ist.

9. Verfahren zur Herstellung einer Antennenscheibe (1) nach einem der Ansprüche 1 bis 7, welches umfasst:
(I) Bereitstellen des mindestens einen Substrats (2, 2'),
(II) Aufbringen der elektrisch leitfähigen Funktionsschicht (4) auf eine Oberfläche (3) des Substrats (2, 2'),
(III) Ausbilden der mindestens einen Antennenstruktur (100, 100').

10. Verwendung der Antennenscheibe (1) nach einen der Ansprüche 1 bis 7 in Fortbewegungsmitteln für den Verkehr auf dem Lande, in der Luft oder zu Wasser, insbesondere in Kraftfahrzeugen beispielsweise als Windschutzscheibe, Heckscheibe, Seitenscheiben und/oder Dachscheibe.

## Claims

1. Antenna pane (1) which comprises at least one electrically insulating substrate (2, 2'), at least one electrically conductive functional layer (4) on a surface (3) of the substrate (2, 2'), and at least one antenna structure (100),
wherein the antenna structure (100, 100') comprises:
- an electrically conductive antenna layer (9, 9') for receiving and/or transmitting high-frequency antenna signals, in which the antenna layer (9, 9') of the at least one antenna structure (100, 100') is arranged, at least when viewed perpendicularly through the at least one substrate (2, 2'), at least partially, in particular completely, within a cutout (8, 8') of the functional layer (4),wherein the antenna layer (9, 9') is galvanically separated from the functional layer (4), wherein a high-frequency technical resistance between the antenna layer (9, 9') and the functional layer (4) for high-frequency antenna signals is at least 10 ohm, wherein
(i) the antenna layer (9, 9') and the functional layer (4) of the at least one antenna structure (100, 100') are arranged on the same surface (3) of the at least one substrate (2, 2'), wherein the antenna layer (9, 9') and the functional layer (4) are galvanically separated from one another by an electrically insulating insulation zone (11, 11'), and wherein the insulation zone (11, 11') has a minimum width of at least 0.5 mm, which is in particular in the range from 0.5 mm to 5 mm, or
(ii) the at least one antenna layer (9, 9') and the functional layer (4) of the at least one antenna structure (100, 100') are arranged on different surfaces of the at least one substrate (2, 2'), in particular on different surfaces of a plurality of substrates, wherein the antenna layer (9, 9') is arranged closer to the interior than the functional layer (4), and wherein the at least one antenna layer (9, 9') is situated, when viewed perpendicularly through the substrate (2, 2'), at least partially within a cutout formed in the functional layer (4), in which the functional layer (4) is partially or completely absent such that the cutout is transparent to high-frequency electromagnetic radiation, wherein the antenna layer (9, 9') has a first connection region (13, 13') and the functional layer (4) has a second connection region (14, 14'),
- an insulating line (12 12', 12"), by means of which the functional layer (4) is electrically divided into a first functional layer zone (4.1) and a second functional layer zone (4.2, 4.2', 4.2"), wherein the two functional layer zones (4.1, 4.2, 4.2', 4.2") are galvanically separated from one another, but are coupled using high-frequency technology such that a high-frequency technical resistance for high-frequency antenna signals is less than 1 ohm, wherein the insulating line (12 12', 12") of the at least one antenna structure (100) has a maximum width of less than 150 µm, wherein the second connection region (14, 14') is contained in the second functional layer zone (4.2, 4.2', 4.2").

2. Antenna pane (1) according to claim 1, in which the insulating line (12', 12") completely surrounds a cutout edge (16, 16') delimiting the cutout (8, 8').

3. Antenna pane (1) according to claim 2, in which the insulating line (12), which extends from a first insulating line end point (19) to a second insulating line end point (20), is designed such that at least one insulating line end point, in particular both insulating line end points (19, 20), lie on a functional layer edge (7) of the functional layer (4) that does not form part of the cutout.

4. Antenna pane (1) according to one of claims 1 through 3, in which the insulating line (12', 12") does not completely surround a cutout edge (16, 16') delimiting the cutout (8, 8').

5. Antenna pane (1) according to claim 4, in which the insulating line (12', 12"), which extends from a first insulating line end point (19', 19") to a second insulating line end point (20', 20"), is designed such that at least one insulating line end point (20'), in particular both insulating line end points (20', 20"), lie on the cutout edge (16, 16').

6. Antenna pane (1) according to one of claims 1 through 5, in which the antenna layer (9, 9') of the at least one antenna structure (100, 100') is made of the same material as the functional layer (4).

7. Antenna pane (1) according to one of claims 1 through 5, in which the antenna layer (9, 9') of the at least one antenna structure (100, 100') is made of a material different from the functional layer (4).

8. Antenna pane assembly, which comprises:
- an antenna pane (1) according to one of claims 1 through 7,
- receiving and/or transmitting electronics, which are electrically connected by a signal line to the first connection region (13) and by a ground line to the second connection region (14) of the at least one antenna structure (100, 100').

9. Method for producing an antenna pane (1) according to one of claims 1 through 7, which comprises:
(I) providing the at least one substrate (2, 2'),
(II) applying the electrically conductive functional layer (4) to a surface (3) of the substrate (2, 2'),
(III) forming the at least one antenna structure (100, 100').

10. Use of the antenna pane (1) according to one of claims 1 through 7 in means of transportation for travel on land, in the air, or on water, in particular in motor vehicles, for example, as a windshield, rear window, side windows, and/or roof panel.

## Revendications

1. Panneau d'antenne (1) qui comprend au moins un substrat électriquement isolant (2, 2'), au moins une couche fonctionnelle électriquement conductrice (4) sur une surface (3) du substrat (2, 2'), et au moins une structure d'antenne (100),
dans lequel la structure d'antenne (100, 100') comprend:
- une couche d'antenne électriquement conductrice (9, 9') pour recevoir et/ou émettre des signaux d'antenne à haute fréquence, dans laquelle la couche d'antenne (9, 9') de la au moins une structure d'antenne (100, 100') est disposée, au moins lorsqu'on la regarde perpendiculairement à travers le au moins un substrat (2, 2'), au moins partiellement, en particulier complètement, à l'intérieur d'une découpe (8, 8') de la couche fonctionnelle (4),dans laquelle la couche d'antenne (9, 9') est séparée galvaniquement de la couche fonctionnelle (4), dans laquelle une résistance technique haute fréquence entre la couche d'antenne (9, 9') et la couche fonctionnelle (4) pour les signaux d'antenne haute fréquence est d'au moins 10 ohms, dans laquelle
(i) la couche d'antenne (9, 9') et la couche fonctionnelle (4) de la au moins une structure d'antenne (100, 100') sont disposées sur la même surface (3) du au moins un substrat (2, 2'), dans lequel la couche d'antenne (9, 9') et la couche fonctionnelle (4) sont séparées galvaniquement l'une de l'autre par une zone d'isolation électriquement isolante (11, 11'), et dans laquelle la zone d'isolation (11, 11') a une largeur minimale d'au moins 0,5 mm, qui est en particulier comprise entre 0,5 mm et 5 mm, ou
(ii) la au moins une couche d'antenne (9, 9') et la couche fonctionnelle (4) de la au moins une structure d'antenne (100, 100') sont disposées sur différentes surfaces du au moins un substrat (2, 2'), en particulier sur différentes surfaces d'une pluralité de substrats, la couche d'antenne (9, 9') étant disposée plus près de l'intérieur que la couche fonctionnelle (4), et la au moins une couche d'antenne (9, 9') étant située, lorsqu'on regarde perpendiculairement à travers le substrat (2, 2'), au moins partiellement à l'intérieur d'une découpe formée dans la couche fonctionnelle (4), dans laquelle la couche fonctionnelle (4) est partiellement ou complètement absente de telle sorte que la découpe est transparente au rayonnement électromagnétique à haute fréquence,
dans laquelle la couche d'antenne (9, 9') comporte une première zone de connexion (13, 13') et la couche fonctionnelle (4) comporte une deuxième zone de connexion (14, 14'),
- une ligne isolante (12 12', 12‴), au moyen de laquelle la couche fonctionnelle (4) est divisée électriquement en une première zone de couche fonctionnelle (4.1) et une deuxième zone de couche fonctionnelle (4.2, 4.2", 4.2‴), dans laquelle les deux zones de couche fonctionnelle (4.1, 4.2, 4.2", 4.2‴) sont séparées galvaniquement l'une de l'autre, mais sont couplées à l'aide d'une technologie haute fréquence de telle sorte qu'une résistance technique haute fréquence pour les signaux d'antenne haute fréquence est inférieure à 1 ohm, dans laquelle la ligne isolante (12 12", 12‴) de la au moins une structure d'antenne (100) a une largeur maximale inférieure à 150 µm, la deuxième zone de connexion (14, 14") étant contenue dans la deuxième zone de couche fonctionnelle (4.2, 4.2', 4.2").

2. Panneau d'antenne (1) selon la revendication 1, dans lequel la ligne isolante (12', 12‴) entoure complètement un bord de découpe (16, 16") délimitant la découpe (8, 8').

3. Panneau d'antenne (1) selon la revendication 2, dans lequel la ligne isolante (12), qui s'étend d'un premier point d'extrémité de ligne isolante (19) à un deuxième point d'extrémité de ligne isolante (20), est conçue de telle sorte qu'au moins un point d'extrémité de ligne isolante, en particulier les deux points d'extrémité de ligne isolante (19, 20), se trouvent sur un bord de couche fonctionnelle (7) de la couche fonctionnelle (4) qui ne fait pas partie de la découpe.

4. Panneau d'antenne (1) selon l'une des revendications 1 à 3, dans lequel la ligne isolante (12', 12‴) n'entoure pas complètement un bord de découpe (16, 16") délimitant la découpe (8, 8').

5. Panneau d'antenne (1) selon la revendication 4, dans lequel la ligne isolante (12', 12‴), qui s'étend d'une première extrémité de ligne isolante (19", 19‴) à une deuxième extrémité de ligne isolante (20", 20‴), est conçue de telle sorte qu'au moins une extrémité de ligne isolante (20"), en particulier les deux extrémités de ligne isolante (20', 20‴), se trouvent sur le bord de découpe (16, 16").

6. Panneau d'antenne (1) selon l'une des revendications 1 à 5, dans lequel la couche d'antenne (9, 9') de la au moins une structure d'antenne (100, 100') est réalisée dans le même matériau que la couche fonctionnelle (4).

7. Panneau d'antenne (1) selon l'une des revendications 1 à 5, dans lequel la couche d'antenne (9, 9') de la au moins une structure d'antenne (100, 100') est constituée d'un matériau différent de celui de la couche fonctionnelle (4).

8. Ensemble de panneau d'antenne, qui comprend:
- un panneau d'antenne (1) selon l'une des revendications 1 à 7,
- des composants électroniques de réception et/ou d'émission, qui sont reliés électriquement par une ligne de signal à la première zone de connexion (13) et par une ligne de masse à la deuxième zone de connexion (14) de la au moins une structure d'antenne (100, 100').

9. Procédé de fabrication d'un panneau d'antenne (1) selon l'une des revendications 1 à 7, qui comprend:
(I) la fourniture d'au moins un substrat (2, 2'),
(II) l'application de la couche fonctionnelle électriquement conductrice (4) sur une surface (3) du substrat (2, 2'),
(III) former la au moins une structure d'antenne (100, 100').

10. Utilisation du panneau d'antenne (1) selon l'une des revendications 1 à 7 dans des moyens de transport pour voyager sur terre, dans les airs ou sur l'eau, en particulier dans des véhicules à moteur, par exemple, comme pare-brise, lunette arrière, vitres latérales et/ou panneau de toit.
